# EUROPÄISCHE PATENTSCHRIFT

(11) **EP 3 027 519 B1**
(45) Veröffentlichungstag und Bekanntmachung des Hinweises auf die Patenterteilung: **29.11.2017**
(21) Anmeldenummer: 14731588.1
(22) Anmeldetag: 13.06.2014
(51) Int. Cl.: B65C 1/02, B65C 9/18, B65C 9/34

(54) **VORRICHTUNG UND VERFAHREN ZUM ETIKETTIEREN VON EINZELNEN PACKUNGEN**
DEVICE AND METHOD FOR LABELLING INDIVIDUAL PACKAGES
SYSTÈME ET PROCÉDÉ POUR L'ÉTIQUETAGE D'EMBALLAGES INDIVIDUELS

(30) Priorität: 01.08.2013 DE 102013012726
(43) Veröffentlichungstag der Anmeldung: 08.06.2016
(73) Patentinhaber: Espera-Werke GmbH, 47058 Duisburg (DE)
(72) Erfinder: HYCA, Bohumil, 70499 Stuttgart (DE)
(74) Vertreter: Cohausz & Florack
(86) Internationale Anmeldenummer: PCT/EP2014/062380
(87) Internationale Veröffentlichungsnummer: WO 2015/014528

(56) Entgegenhaltungen:
- DE-A1-102007 034 698
- JP-A- 2002 173 119
- JP-A- 2003 261 120
- JP-A- 2004 090 927

## Beschreibung

Die Erfindung betrifft eine Vorrichtung zum Etikettieren von einzelnen Packungen gemäß dem Oberbegriff des Anspruchs 1 und wie aus der JP 2003-261120A bekannt. Ferner betrifft die Erfindung ein Verfahren zum Etikettieren von einzelnen Packungen, gemäß dem Oberbegriff des Anspruchs 17. Eine Vorrichtung und ein Verfahren sind aus der WO 2012/104251 A1 bekannt. Hierbei sind die Etiketten auf einem Materialstreifen in Form eines Trägerstreifens lösbar aufgebracht. Das Manipulatormittel weist einen axial verschiebbaren Förderschlitten auf, der mit einem Teleskoparm versehen ist, an dessen anderem Ende ein Saugfuß montiert ist. Die Einheit aus Förderschlitten, Teleskoparm und Saugfuß ist um eine horizontale Achse schwenkbar, die quer zur Transportrichtung der Packungen und in einer Richtung parallel zu der Ebene verläuft, entlang der die Packung transportiert wird. Ferner ist die Einheit aus Förderschlitten, Teleskoparm und Saugfuß entlang dieser Achse verfahrbar. An einer Aufnahmeposition wird ein bedrucktes Etikett von einer Etikettenspendeeinheit an das Manipulatormittel übergeben, und zwar an den Saugfuß, der das Etikett mittels Unterdruck ansaugt. Anschließend wird der Teleskoparm, der zwischen Saugfuß und Förderschlitten angeordnet ist, eingefahren, die Einheit aus Förderschlitten, Teleskoparm und Saugfuß mit daran anhaftendem Etikett wird entlang der Achse verfahren und um die Achse gedreht und schließlich wird das Etikett von dem Saugfuß auf die Packung übertragen. Im Anschluss daran fährt das Manipulatormittel wieder in die Aufnahmeposition zurück und saugt ein neues Etikett an.
Nachteilig an diesem Stand der Technik ist die relativ große Zeitspanne zwischen dem Aufbringen eines Etiketts und dem Aufbringen des nächsten Etiketts. Die Folge ist, dass auch die Taktung der Vorschubeinrichtung, also der Transport der Packungen, entsprechend langsam erfolgen muss.
Es ist eine Aufgabe der vorliegenden Erfindung, eine Vorrichtung und ein Verfahren zum Etikettieren von einzelnen Packungen zu schaffen, womit der Etikettiervorgang beschleunigt wird.

Die zuvor hergeleitete und aufgezeigte Aufgabe wird durch eine Vorrichtung zum Etikettieren von einzelnen Packungen gemäß Anspruch 1 gelöst. Das heißt, der erste und zweite Abschnitt sind so angeordnet, dass sie bei einer Umlaufbewegung des Elements nacheinander die Stelle innerhalb der Vorrichtung passieren können, die als Aufnahmeposition definiert ist, und/oder dass sie bei einer Umlaufbewegung des Elements nacheinander die Stelle innerhalb der Vorrichtung passieren können, die als Abgabeposition definiert ist. In einer im Weiteren noch erläuterten Ausführungsform kann sogar vorgesehen sein, dass während einer Umlaufbewegung der erste und zweite Abschnitt nacheinander erst die Aufnahmeposition und dann die Abgabeposition durchlaufen (passieren) können. Mit einem von einem Materialstreifen lösbaren Etikett ist ein Etikett gemeint, das auf verschiedene Weise gebildet sein kann. Beispielsweise handelt es sich bei dem Etikett um ein bedruckbares Blatt bzw. Papier, das auf einem Trägerstreifen, der in diesem Fall den Materialstreifen bildet und aus Papier oder Kunststoff bestehen kann, lösbar angebracht ist; in diesem Fall wird das Etikett von dem Trägerstreifen bzw. Materialstreifen abgelöst und während oder nach dem Ablösen an das Manipulatormittel übergeben. Bei dem Etikett kann es sich aber auch um einen Teilabschnitt eines bedruckbaren Materialstreifens, beispielsweise Papierstreifens, handeln, der von dem übrigen Materialstreifen durch Abtrennen gelöst worden ist. Das Abtrennen kann durch Abschneiden oder Abreißen erfolgen; in diesem Fall wird das Etikett von dem Materialstreifen abgelöst bzw. abgetrennt und während oder nach dem Ablösen bzw. Abtrennen an das Manipulatormittel übergeben.

Mit den Transportpositionen sind Stellen innerhalb der Vorrichtung definiert, die von dem jeweiligen Abschnitt des Elements bzw. dem daran angeordneten bzw. damit verbundenen Etikett durchlaufen werden, wenn der Abschnitt bzw. das Etikett von der Aufnahmeposition zur Abgabeposition bewegt (transportiert) wird; es handelt sich also um Zwischenpositionen auf dem Weg zwischen Aufnahmeposition und Abgabeposition. Jede Transport- bzw. Zwischenposition ist insbesondere dadurch definiert, dass an dieser Stelle innerhalb der Vorrichtung, während des Betriebs der Vorrichtung, die Aufbringeinrichtung, insbesondere das Manipulatormittel und das Element, gestoppt ist (sich nicht bewegt) und/oder die Bewegungsrichtung ändert. Alle zuvor definierten Positionen, das heißt die Aufnahmeposition, die Abgabeposition und die mindestens eine Transportposition bzw. die mehreren Transportpositionen, sind an unterschiedlichen Stellen innerhalb der Vorrichtung (bzw. relativ zu den ortsfesten Bauteilen der Vorrichtung wie der Vorschubeinrichtung) angeordnet, wobei diese Stellen bzw. Positionen in Verlaufsrichtung der Umlaufbahn nicht miteinander überlappen.

Durch den erfindungsgemäßen Aufbau können, wie im Weiteren noch näher erläutert wird, gleichzeitig zwei Etiketten an dem Manipulatormittel angeordnet und bestimmungsgemäß manipuliert werden. So kann, während ein erstes Etikett mit einem Abschnitt des Elements verbunden ist, ein zweites Etikett mit einem anderen Abschnitt des Elements verbunden werden/sein (daran angeordnet werden) und/oder es kann, während ein zweites Etikett mit einem Abschnitt des Elements verbunden ist, ein bereits zuvor an einem anderen Abschnitt des Elements angeordnetes Etikett auf die Packung aufgebracht werden. Der Etikettiervorgang kann damit gegenüber dem Stand der Technik deutlich verkürzt werden.

Wie gesagt sind der erste Abschnitt und der zweite Abschnitt durch Bewegen des Elements und/oder des Manipulatormittels in die Aufnahmeposition und in jede Transportposition sowie in die Abgabeposition bringbar. Dabei muss nicht jede dieser Positionen auf ein und derselben Umlaufbahn des die umlaufende Bewegung durchführenden Elements angeordnet sein bzw. liegen, sondern es ist auch denkbar, dass die Aufnahmeposition und die Abgabeposition auf einer ersten Umlaufbahn und eine erste Transportposition und eine zweite Transportposition auf einer zweiten Umlaufbahn des Elements angeordnet sind bzw. liegen. Es ist alternativ auch denkbar, dass die Aufnahmeposition und die Abgabeposition auf unterschiedlichen Umlaufbahnen des Elements angeordnet sind bzw. liegen, wobei dann insbesondere vorgesehen ist, dass auf einer ersten Umlaufbahn die Aufnahmeposition und eine zweite Transportposition und auf einer zweiten Umlaufbahn eine erste Transportposition und die Abgabeposition angeordnet sind bzw. liegen. "Erste" bzw. "zweite" Transportposition meint, dass das in der Aufnahmeposition an das Element übergebene Etikett zuerst die erste Transportposition durchläuft, bevor es anschließend in die zweite Transportposition gelangt.

Damit das Element auf verschiedenen Umlaufbahnen bewegt werden kann, ist insbesondere vorgesehen, dass das Manipulatormittel zwischen einer ersten Stellung und einer zweiten Stellung um eine Achse verschwenkbar ist. In der ersten Stellung des Manipulatormittels hat das die umlaufende Bewegung durchführende Element eine erste Umlaufbahn, in der zweiten Stellung eine zweite Umlaufbahn. Dadurch ist es möglich, ein Etikett in der ersten Stellung des Manipulatormittels in die Aufnahmeposition zu bringen, die auf derselben Umlaufbahn wie die Abgabeposition liegt, dann das Manipulatormittel in die zweite Stellung zu verschwenken, wodurch das Etikett dann auf einer zweiten Umlaufbahn desselben Elements in einer ersten Transportposition liegt. Durch Bewegen des Elements in der zweiten Stellung, insbesondere bei Durchführung einer getakteten Bewegung, kann das Etikett von der ersten Transportposition zu der zweiten Transportposition bewegt werden, die auf derselben Umlaufbahn wie die erste Transportposition liegt. Wird dann das Manipulatormittel wieder in die erste Stellung zurückgeschwenkt, wird das Etikett in die Abgabeposition bewegt, die dann wieder auf der ersten Umlaufbahn liegt, auf der sich auch die Aufnahmeposition befindet. Alternativ ist auch denkbar, dass das Etikett in der ersten Stellung des Manipulatormittels in die Aufnahmeposition gebracht wird, die auf derselben Umlaufbahn wie die zweite Transportposition liegt. Bevor das Etikett zur zweiten Transportposition bewegt wird, wird das Manipulatormittel aber von der ersten Stellung in die zweite Stellung geschwenkt, wodurch das Etikett in die erste Transportposition gelangt, die auf derselben Umlaufbahn wie die Abgabeposition liegt. Wird nun das Manipulatormittel in die erste Stellung zurückgeschwenkt und führt gleichzeitig das Element eine umlaufende Bewegung, insbesondere einen Takt, aus, gelangt das Etikett in die zweite Transportposition, die wieder auf der ersten Umlaufbahn liegt, auf der auch die Aufnahmeposition liegt. Wird dann das Manipulatormittel wieder in die zweite Stellung geschwenkt, gelangt dadurch das Etikett in die Abgabeposition, die auf derselben Umlaufbahn wie die erste Transportposition liegt.

Es sei darauf hingewiesen, dass vorangehend (beispielhaft) nur der Transportweg eines einzelnen Etiketts beschrieben wurde. Sobald sich dieses Etikett aber an bestimmten Positionen befindet, kann bereits ein weiteres Etikett mit dem Manipulatormittel bzw. mit dem Element verbunden werden (daran angeordnet werden). Bei der ersten Alternative, bei der Aufnahmeposition und Abgabeposition auf derselben Umlaufbahn des Elements liegen, kann beispielsweise, wenn sich ein Etikett in der Abgabeposition befindet, bereits ein anderes Etikett in der Aufnahmeposition mit demselben Element verbunden sein; auch kann in diesem Fall, wenn sich ein Etikett in einer Transportposition befindet, ein weiteres Etikett in einer davon beabstandeten weiteren Transportposition befinden, wobei beide Etiketten auf demselben Element angeordnet sind. Bei der anderen Alternative, bei der Aufnahmeposition und Abgabeposition auf verschiedenen Umlaufbahnen liegen, kann, wenn ein Etikett in der Aufnahmeposition mit dem Element verbunden ist, ein weiteres Etikett in einer Transportposition mit demselben Element verbunden sein; in diesem Fall kann auch, wenn sich ein Etikett in der Abgabeposition befindet, ein anderes Etikett in einer anderen Transportposition mit demselben Element verbunden sein.

In einer Ausführungsform der erfindungsgemäßen Vorrichtung kann vorgesehen sein, dass das Element in der ersten Stellung des Manipulatormittels relativ zur Vorschubeinrichtung und Druckeinrichtung an der Etikettenspendeeinheit und an der Vorschubeinrichtung so vorbeiführt, dass an der Aufnahmeposition ein bedrucktes Etikett von der Etikettenspendeeinheit in der Spenderichtung an das Element übergebbar ist und gleichzeitig an der Abgabeposition ein an das Element übergebenes Etikett auf die Packung aufbringbar ist. Das Element des Manipulatormittels (im Folgenden kurz "Element" genannt), welches die umlaufende Bewegung ausführen kann, ragt also in dieser ersten Stellung des Manipulatormittels so nah an sowohl die Etikettenspendeeinheit als auch die Vorschubeinrichtung heran, dass ein bedrucktes Etikett von der Etikettenspendeeinheit an das Element übergebbar ist und ein Etikett auf die Packung aufbringbar ist.

Diese Ausführungsform zeichnet sich dadurch aus, dass zu derselben Zeit, in der ein bedrucktes Etikett auf die Packung, beispielsweise die Unterseite der Packung, aufgebracht wird, gleichzeitig ein weiteres Etikett bereits an das Manipulatormittel bzw. das Element, welches das Etikett transportiert, übergeben wird. Sobald das erste Etikett auf die jeweilige Packung aufgebracht ist, kann das weitere Etikett unmittelbar zu der Abgabeposition bewegt werden, wo es auf die nächste Packung aufgebracht werden kann. Im Vergleich zum Stand der Technik entfällt also die Zeitspanne, die beim Stand der Technik das Manipulatormittel benötigt hat, um von der Abgabeposition wieder zurück in die Aufnahmeposition zu verfahren. Der Etikettiervorgang kann erfindungsgemäß daher in einer wesentlich geringeren Zeitspanne erfolgen, so dass auch die Taktung der Vorschubeinrichtung, die die einzelnen Packungen transportiert, gegenüber dem Stand der Technik erhöht werden kann.

Gemäß einer Ausgestaltung der vorangehenden Ausführungsform der erfindungsgemäßen Vorrichtung ist das Manipulatormittel in der ersten Stellung derart zu der Vorschubeinrichtung ausgerichtet, dass das Etikett an der Abgabeposition in einen Bereich ragen kann, der von der Packung beim Transport durchlaufen wird. Mit anderen Worten wird die Packung in die Transportrichtung bewegt, wobei der Transportweg der Packung den Bereich kreuzt, in welchem sich das Etikett an der Abgabeposition befindet. Das Etikett berührt dann mit einer ein Klebemittel aufweisenden Seite die Packung, insbesondere die Unterseite der Packung, wobei die Packung das Etikett mitnimmt und dadurch von dem Element des Manipulatormittels löst.

Gemäß einer alternativen Ausführungsform der erfindungsgemäßen Vorrichtung kann vorgesehen sein, dass das Element in der ersten Stellung des Manipulatormittels relativ zur Vorschubeinrichtung und Druckeinrichtung an der Etikettenspendeeinheit und an der Vorschubeinrichtung so vorbeiführt, dass an der Aufnahmeposition ein bedrucktes Etikett von der Etikettenspendeeinheit in der Spenderichtung an das Element übergebbar ist und gleichzeitig an einer der Transportpositionen ein an das Element übergebenes Etikett mit dem Element verbunden (daran angeordnet) sein kann. Dabei ist es denkbar, dass das Manipulatormittel in der zweiten Stellung derart zu der Vorschubeinrichtung ausgerichtet ist, dass das Etikett an der Abgabeposition in einen Bereich ragen kann, der von der Packung beim Transport durchlaufen wird.

Auch bei der letztgenannten, zweiten Ausführungsform der erfindungsgemäßen Vorrichtung liegt das erfindungsgemäße Prinzip zugrunde, dass an ein und demselben Element gleichzeitig zwei Etiketten angeordnet sein können und mit dem Manipulatormittel bestimmungsgemäß manipuliert werden können, das heißt nacheinander von dem Element aufgenommen, transportiert (wobei gegebenenfalls auch ein Verschwenken zwischen einer ersten und einer zweiten Stellung des Manipulatormittels durchgeführt werden kann) und von dem Element abgegeben (und auf die Packung aufgebracht) werden können.

Gemäß einer weiteren Ausgestaltung der erfindungsgemäßen Vorrichtung ist das Manipulatormittel derart konfiguriert, dass das Etikett, das heißt das von der Etikettenspendeeinheit ausgegebene bedruckte Etikett, an dem Element anhaften kann. Ein Anhaften der Etiketten kann im Vergleich zu anderen Methoden, um das Etikett mit einem Manipulatormittel zu verbinden, auf besonders einfache Weise gelöst werden. So kann das Manipulatormittel beispielsweise ein Mittel zum Erzeugen von Unterdruck oder ein Mittel zum Erzeugen einer elektrostatischen Aufladung aufweisen. Insbesondere ist das Manipulatormittel in diesem Fall so konfiguriert, dass das Mittel zum Erzeugen von Unterdruck bzw. das Mittel zum Erzeugen einer elektrostatischen Aufladung an- und abgeschaltet werden kann und/oder in seiner Leistung (gemeint ist die abgegebene Leistung) angepasst werden kann, das heißt jeden Zwischenwert zwischen voller Leistung und einer Leistung von Null annehmen kann; insbesondere kann das Mittel in der Aufnahmeposition und/oder in der Abgabeposition abgeschaltet oder mit einer reduzierten Leistung betrieben werden. In der Aufnahmeposition kann dies gewünscht sein, um die Kraft, mit der das Etikett an dem Element des Manipulatormittels anhaftet bzw. mit der das Etikett von dem Element angezogen wird, vorübergehend zu verringern, im Bedarfsfall auf Null, um dadurch die Übergabe des Etiketts an das Element bzw. Manipulatormittel zu optimieren. Andernfalls, das heißt bei voller Leistung des Mittels zum Erzeugen von Unterdruck oder der elektrostatischen Aufladung bzw. bei maximaler Anziehungs- bzw. Anhaftungskraft, könnte es vorkommen, dass das Etikett auf dem Element des Manipulatormittels nicht optimal aufliegt oder ausgerichtet wird. Entsprechend kann eine Abschaltung oder Leistungsreduzierung des jeweiligen Mittels auch in der Abgabeposition gewünscht sein, um die Kraft, mit der das Etikett an dem Element des Manipulatormittels anhaftet bzw. mit der das Etikett von dem Element angezogen wird, vorübergehend zu verringern, im Bedarfsfall auf Null, um dadurch das Aufbringen des Etiketts auf die zu etikettierende Packung zu optimieren, vorzugsweise dann, wenn das Etikett bereits zum Teil an der zu etikettierenden Packung anhaftet.

Das Element, das die umlaufende Bewegung ausführen kann, ist gemäß noch einer weiteren Ausgestaltung der erfindungsgemäßen Vorrichtung ein Endlosband. Dieses Endlosband kann auf verschiedene Weise ausgebildet sein. Insbesondere kann das Endlosband so konfiguriert sein, dass es elektrostatisch aufgeladen werden kann, insbesondere mit dem Mittel zum Erzeugen einer elektrostatischen Aufladung. Auch kann das Endlosband für die Unterdruckerzeugung auf besondere Weise ausgebildet sein, wie im Weiteren beschrieben wird.

Damit das Etikett mittels Unterdruck an dem Endlosband anhaften kann, kann das Endlosband aus mindestens zwei parallelen Riemchen oder Riemchenabschnitten bestehen, die insbesondere voneinander beabstandet sind (mit einem Riemchenabschnitt ist ein Abschnitt eines Endlosbandes gemeint, in welchem das Endlosband zumindest abschnittsweise mehrere parallele Riemchen aufweist). Alternativ oder zusätzlich kann das Endlosband gelocht oder geschlitzt sein. Das Manipulatormittel kann eine gelochte oder geschlitzte Platte aufweisen, die sich zumindest von der Aufnahmeposition, an der das jeweilige Etikett an das Manipulatormittel übergeben wird, bis zu der Abgabeposition, an der das jeweilige Etikett auf die Packung aufbringbar ist, oder bis zu einer Transportposition, die sich in derselben vertikalen Ebene wie die Abgabeposition befindet, erstreckt, wobei das Endlosband zumindest abschnittsweise an der Platte anliegt. Durch die Bohrung bzw. Bohrungen oder durch den Schlitz bzw. die Schlitze in der Platte kann Luft gesaugt werden, die entsprechend auch durch den Zwischenraum bzw. die Zwischenräume zwischen den parallelen Riemchen/Riemchenabschnitten und/oder durch das gelochte oder geschlitzte Endlosband gesaugt wird. Auf diese Weise entsteht an der Außenseite (Oberseite) des Endlosbandes, an der die Etiketten zur Anlage kommen, ein Unterdruck, der die Anhaftung des Etiketts bewerkstelligt. Bevorzugt sind dabei die gelochten oder geschlitzten Bereiche der Platte mit den gelochten oder geschlitzten Bereichen des Endlosbandes oder den Zwischenräumen zwischen den parallelen Riemchen/Riemchenabschnitten in Überdeckung. Mit anderen Worten münden die Löcher (Bohrungen) bzw. Schlitze in der Platte zumindest teilweise in den Zwischenraum bzw. die Zwischenräume zwischen den parallelen Riemchen/Riemchenabschnitten bzw. werden von dem gelochten bzw. geschlitzten Bereich des Endlosbandes überdeckt.

Gemäß wiederum einer weiteren Ausgestaltung der erfindungsgemäßen Vorrichtung ist vorgesehen, dass die Vorschubeinrichtung zwei Transportbänder, von denen insbesondere eines oder beide als Messerkantenband ausgeführt ist/sind, aufweist, die in die Transportrichtung bewegbar sind und so zueinander angeordnet sind, dass die jeweilige Packung von dem einen Transportband auf das andere Transportband gelangen kann, wobei die Transportbänder insbesondere in der Transportrichtung fluchtend zueinander angeordnet sind, wobei zwischen den Transportbändern ein quer zur Transportrichtung verlaufender Spalt vorgesehen ist, durch den das bedruckte Etikett vom Manipulatormittel auf die Packung aufbringbar ist. Dabei ist das Manipulatormittel vorzugsweise vertikal unterhalb der Vorschubeinrichtung bzw. eines der Transportbänder angeordnet, wodurch das jeweilige Etikett in der Abgabeposition von unten nach oben durch den Spalt geführt wird, der zwischen den Transportbändern ausgebildet ist. Befindet sich eine Packung vertikal über dem Spalt, kommt die Unterseite der Packung mit dem Etikett in Kontakt und nimmt dieses beim Weitertransport der Packung mit.

Gemäß der erfindungsgemäßen Vorrichtung ist vorgesehen, dass das Element bzw. Endlosband im Bereich zwischen der Aufnahmeposition und der Abgabeposition oder in dem Bereich zwischen der Aufnahmeposition und der Transportposition, die in derselben vertikalen Ebene wie die Abgabeposition liegt, einen geraden Verlauf hat und quer zur Transportrichtung verläuft. Insbesondere wenn sich die Druckeinrichtung und/oder Etikettenspendeeinheit seitlich von der Vorschubeinrichtung, insbesondere in der Ebene, in der die Oberseite des in Transportrichtung nach dem Spalt folgenden Transportbandes liegt (Transportebene), befindet, kann über einen geraden Verlauf das Etikett auf dem kürzesten Weg transportiert werden.

Gemäß noch einer Ausgestaltung verläuft das Element bzw. das Endlosband und/oder die Platte im Bereich zwischen der Aufnahmeposition und der Abgabeposition oder in dem Bereich zwischen der Aufnahmeposition und der Transportposition, die in derselben vertikalen Ebene wie die Abgabeposition liegt, in einer Richtung parallel zu dem Spalt, der zwischen den Transportbändern vorgesehen ist. Auch dies ist die einfachste und direkteste Lösung für den Fall, dass die Druckeinrichtung bzw. Etikettenspendeeinheit seitlich neben der Vorschubeinrichtung (insbesondere in der Ebene, in der die Oberseite des in Transportrichtung nach dem Spalt folgenden Transportbandes liegt) angeordnet ist.

Gemäß wieder einer weiteren Ausgestaltung ist wie gesagt das Manipulatormittel zwischen der ersten Stellung, in der das Etikett von der Etikettenspendeeinheit an das Element bzw. Endlosband übergebbar ist, und einer zweiten Stellung um eine Achse verschwenkbar. Dabei ist insbesondere das Endlosband zwischen dieser ersten Stellung und der zweiten Stellung verschwenkbar. Im Falle des Vorhandenseins einer Platte ist insbesondere die Gesamtheit aus Endlosband und Platte zwischen der ersten und der zweiten Stellung verschwenkbar. Dabei verläuft die Achse vorzugsweise quer zur Transportrichtung und in einer Richtung parallel zu der Ebene, entlang der die Packung transportiert wird. Die Verschwenkbarkeit erlaubt eine Nickbewegung des Manipulatormittels, durch die bei der Bewegung des Etiketts entlang des Spaltes bzw. quer zur Transportrichtung ein unbeabsichtigter Kontakt des Etiketts mit einer sich vertikal oberhalb des Spaltes zwischen den Transportbändern befindenden Packung oder der Vorschubeinrichtung vermieden werden kann. So kann das Etikett in der Aufnahmeposition von der Etikettenspendeeinheit an das Element bzw. Endlosband übergeben werden, woraufhin das Manipulatormittel in die zweite Stellung gebracht werden kann. In dieser zweiten Stellung hat das Element bzw. Endlosband und/oder die Platte des Manipulatormittels im Falle der ersten alternativen Ausführungsform der erfindungsgemäßen Vorrichtung insbesondere einen größeren Abstand von der Vorschubeinrichtung, insbesondere von dem Spalt, als in der ersten Stellung. Im Falle der zweiten alternativen Ausführungsform der erfindungsgemäßen Vorrichtung hat in der ersten Stellung das Element bzw. Endlosband und/oder die Platte des Manipulatormittels insbesondere einen größeren Abstand von der Vorschubeinrichtung, insbesondere von dem Spalt, als in der zweiten Stellung. Wird dann das Element bzw. Endlosband in der Stellung mit dem größtmöglichen vertikalen Abstand zu der Vorschubeinrichtung (im ersten Fall also in der zweiten Stellung, im zweiten Fall in der ersten Stellung) in Bewegung gesetzt, kann das Etikett in eine Position bewegt werden, die sich unterhalb einer zu etikettierenden Packung befindet. Wird dann das Manipulatormittel wieder in die Stellung zurückgeschwenkt, die den geringst möglichen vertikalen Abstand zu der Vorschubeinrichtung hat (im ersten Fall also in die erste Stellung, im zweiten Fall in die zweite Stellung), kommt das Etikett, sofern die Packung vertikal über dem Spalt angeordnet ist, erst dann mit der Packung, insbesondere der Unterseite der Packung, in Kontakt und klebt dort fest. Grundsätzlich wäre es aber auch denkbar, dass sich zu dem Zeitpunkt, an dem das Manipulatormittel von der Stellung, die den größtmöglichen vertikalen Abstand zur Vorschubeinrichtung hat, in die Stellung, die den geringst möglichen vertikalen Abstand zur Vorschubeinrichtung hat, zurückbewegt wird, noch keine Packung vertikal über dem Spalt zwischen den Transportbändern befindet, so dass das Etikett zunächst durch den Spalt nach oben hindurchragt, ohne mit einer Packung in Kontakt zu kommen. Wird dann die Packung über den Spalt hinwegbewegt, kommt sie erst dann mit dem Etikett in Kontakt und das Etikett haftet an der Packung an.

Der Schwenkwinkel zwischen der ersten Stellung und der zweiten Stellung kann zwischen 5 und 60°, bevorzugt zwischen 30 und 45°, besonders bevorzugt zwischen 35 und 40°, liegen.

Ein solch geringer Schwenkwinkel erlaubt eine Minimierung der Zeitspanne, die durch die Nickbewegung des Manipulatormittels verstreicht, so dass trotz der Nickbewegung das Etikettieren der Packung mit einer hohen Geschwindigkeit durchgeführt werden kann.

Gemäß noch einer Ausgestaltung kann, in dem Fall der zuvor definierten ersten Ausführungsform der erfindungsgemäßen Vorrichtung, wie gesagt in der zweiten Stellung ein an das Element bzw. Endlosband übergebenes bedrucktes Etikett, insbesondere quer zur Transportrichtung und in einer Richtung parallel zur Ebene, entlang der die Packung transportiert wird, bewegt werden, ohne dabei in den Bereich zu ragen, der von der Packung beim Transport durchlaufen wird. Im Falle der erwähnten alternativen zweiten Ausführungsform kann ein an das Element übergebenes bedrucktes Etikett in der ersten Stellung und/oder zwischen der ersten und zweiten Stellung, insbesondere quer zur Transportrichtung und in einer Richtung parallel zur Ebene, entlang der die Packung transportiert wird, bewegt werden, ohne dabei in den Bereich zu ragen, der von der Packung beim Transport durchlaufen wird. Dies erlaubt wie gesagt einen Transport des Etiketts von der Aufnahmeposition zu der Abgabeposition, ohne dass dieses unbeabsichtigt mit einer Packung oder einem Teil der Vorschubeinrichtung in Kontakt kommen kann.

Gemäß wiederum einer weiteren Ausgestaltung der erfindungsgemäßen Vorrichtung ist vorgesehen, dass die Oberfläche des Elements, an der das Etikett anhaften kann, in der ersten Stellung des Manipulatormittels winkelig, insbesondere in einem Winkel β zwischen 20 und 80°, bevorzugt zwischen 30 und 65°, besonders bevorzugt zwischen 35 und 45°, zu der Ebene verläuft, entlang der die Packung transportiert wird. Ein solch flacher Winkel gewährleistet, dass die Packung, sobald das Etikett mit dieser teilweise in Berührung kommt, das gesamt Etikett mitnimmt und im weiteren zu einem Anhaften des Etiketts an der Packung, insbesondere der Packungsunterseite, führt.

Gemäß noch einer Ausgestaltung der erfindungsgemäßen Vorrichtung verläuft die Spenderichtung, also die Richtung, in der das Etikett von der Etikettenspendeeinheit an das Element bzw. Endlosband übergeben wird, parallel zu der Oberfläche des Elements bzw. Endlosbandes in der ersten Stellung. Auf diese Weise kann das Etikett besonders einfach, insbesondere mittels Unterdruck oder elektrostatischer Aufladung, an dem Element anhaften.

Gemäß wieder einer weiteren Ausgestaltung ist das Element bzw. Endlosband mit einem getakteten Antrieb verbunden, der die umlaufende Bewegung des Elements bewirkt, wobei die Taktlänge der Bewegung dem horizontalen Abstand zwischen der Aufnahmeposition und der Abgabeposition entspricht. Mit dem horizontalen Abstand ist der Abstand in der Richtung gemeint, die parallel zu der Ebene verläuft, in der die jeweils zu etikettierende Packung transportiert wird. Es ist damit also nicht die Länge des Weges gemeint, den das Etikett von der Aufnahmeposition bis zu der Abgabeposition zurücklegt, sondern die (gerade) horizontale Entfernung zwischen Aufnahmeposition und Abgabeposition. Ein getakteter Antrieb hat den Vorteil, dass die Übergabe des Etiketts von der Etikettenspendeeinheit zum Element bzw. Endlosband bei stillstehendem Element bzw. Endlosband erfolgen kann, wodurch das Etikett sehr präzise ausgerichtet bleibt. Erst dann, insbesondere auch erst nach der Schwenkbewegung in die Stellung des Manipulatormittels, die den größtmöglichen vertikalen Abstand von der Vorschubeinrichtung hat, wird das Etikett dann in die Position transportiert, die dazu führt, dass nach dem Zurückschwenken in die Stellung, die den geringst möglichen Vertikalen Abstand von der Vorschubeinrichtung hat, das Etikett mit der Packung in Kontakt kommt.

Die Vorrichtung kann gemäß noch einer Ausgestaltung im Falle der alternativen ersten Ausführungsform eine Steuereinrichtung aufweisen, die so konfiguriert ist, dass sie die Schwenkbewegung des Manipulatormittels und die umlaufende (insbesondere getaktete) Bewegung des Elements bzw. Endlosbandes so steuern kann, dass
- wenn das Etikett von der Etikettenspendeeinheit an das Element übergeben wird, die umlaufende Bewegung des Elements gestoppt ist,
- nachdem das Etikett an das Element übergeben ist, das Manipulatormittel von der ersten Stellung in die zweite Stellung geschwenkt wird,
- in der zweiten Stellung des Manipulatormittels die umlaufende Bewegung des Elements für die Länge eines Taktes durchgeführt wird, wobei die Taktlänge der Bewegung dem horizontalen Abstand zwischen Aufnahmeposition und Abgabeposition entspricht, und
- nachdem die umlaufende Bewegung nach Durchführung des Taktes gestoppt ist, das Manipulatormittel von der zweiten Stellung in die erste Stellung geschwenkt wird.

Die Vorrichtung kann ferner gemäß einer weiteren Ausgestaltung im Falle der alternativen zweiten Ausführungsform eine Steuereinrichtung aufweisen, die so konfiguriert ist, dass sie die Schwenkbewegung des Manipulatormittels und die umlaufende Bewegung des Elements so steuern kann, dass
- wenn das Etikett von der Etikettenspendeeinheit an das Element übergeben wird, die umlaufende Bewegung des Elements gestoppt ist,
- nachdem das Etikett an das Element übergeben ist, das Manipulatormittel von der ersten Stellung in die zweite Stellung geschwenkt wird,
- nachdem die zweite Stellung erreicht ist, das Manipulatormittel in die erste Stellung zurückgeschwenkt wird,
- wobei vor, während und/oder nach dem Zurückschwenken des Manipulatormittels von der zweiten Stellung in die erste Stellung die umlaufende Bewegung des Elements für die Länge eines Taktes durchgeführt wird, wobei die Taktlänge der Bewegung dem horizontalen Abstand zwischen Aufnahmeposition und Abgabeposition entspricht.

Schließlich wird die Aufgabe durch ein Verfahren zum Etikettieren von einzelnen Packungen gemäß Anspruch 17 gelöst. Gemäß einer Ausgestaltung des erfindungsgemäßen Verfahrens ist, insbesondere in dem Fall, dass die Vorrichtung gemäß der zuvor definierten alternativen ersten Ausführungsform ausgebildet ist, vorgesehen, dass, nachdem das jeweilige Etikett an der Aufnahmeposition an das Manipulatormittel übergeben wurde, das Manipulatormittel von einer ersten Stellung in eine zweite Stellung geschwenkt wird, dann das Etikett eine Strecke bewegt wird, die dem horizontalen Abstand zwischen der Aufnahmeposition und der Abgabeposition entspricht, dann das Manipulatormittel von der zweiten Stellung in die erste Stellung zurückgeschwenkt wird und dann das Etikett auf die Packung aufgebracht wird.
Gemäß einer alternativen Ausgestaltung des erfindungsgemäßen Verfahrens ist, insbesondere in dem Fall, dass die Vorrichtung gemäß der zuvor definierten alternativen zweiten Ausführungsform ausgebildet ist, vorgesehen, dass, nachdem das jeweilige Etikett an der Aufnahmeposition an das Manipulatormittel übergeben wurde, das Manipulatormittel von einer ersten Stellung in eine zweite Stellung geschwenkt wird, dann das Etikett eine Strecke bewegt wird, die dem horizontalen Abstand zwischen der Aufnahmeposition und der Abgabeposition entspricht, wobei die Bewegung des Etiketts vor, während und/oder nach dem Zurückschwenken des Manipulatormittels von der zweiten Stellung in die erste Stellung durchgeführt wird, dann das Manipulatormittel von der ersten Stellung in die zweite Stellung geschwenkt wird und dann das Etikett auf die Packung aufgebracht wird, wobei insbesondere vorgesehen ist, dass nach dem Zurückschwenken des Manipulatormittels von der zweiten Stellung in die erste Stellung ein weiteres Etikett an der Aufnahmeposition an das Manipulatormittel übergeben wird.
Es gibt nun eine Vielzahl von Möglichkeiten, die erfindungsgemäße Vorrichtung und das erfindungsgemäße Verfahren auszugestalten und weiterzubilden. Diesbezüglich sei auf die dem Patentanspruch 1 nachgeordneten Patentansprüche verwiesen. In der Zeichnung zeigt:
- Fig. 1: eine Seitenansicht einer ersten alternativen Ausführungsform der erfindungsgemäßen Vorrichtung, wobei das Manipulatormittel in der zweiten Stellung ist,
- Fig. 2a): eine Seitenansicht der Vorrichtung aus Fig. 1, wobei das Manipulatormittel in der ersten Stellung ist und eine zu etikettierende Packung sich über einem Spalt zwischen zwei Transportbändern befindet,

- Fig. 2b): eine Seitenansicht der Vorrichtung aus Fig. 1, wobei das Manipulatormittel in der ersten Stellung ist und die zu etikettierende Packung den Spalt zwischen den Transportbändern noch nicht vollständig überquert hat,
- Fig. 3: eine Ansicht eines Teils der erfindungsgemäßen Vorrichtung aus Fig. 1, wobei die Blickrichtung mit der Transportrichtung übereinstimmt,
- Fig. 4: eine Schnittansicht entlang der Schnittlinie IV-IV in Fig. 3,
- Fig. 5a): eine Fig. 3 entsprechende Ansicht eines Teils der ersten alternativen Ausführungsform der erfindungsgemäßen Vorrichtung, wobei die Blickrichtung mit der Transportrichtung übereinstimmt, und
- Fig. 5b): eine Ansicht eines Teils einer zweiten alternativen Ausführungsform der erfindungsgemäßen Vorrichtung, wobei die Blickrichtung mit der Transportrichtung übereinstimmt, und

Die Figuren 1 bis 5a) zeigen eine erste alternative Ausführungsform einer erfindungsgemäßen Vorrichtung. Fig. 5b) zeigt eine davon verschiedene, zweite alternative Ausführungsform der erfindungsgemäßen Vorrichtung. Die beiden Ausführungsformen unterscheiden sich in der Richtung, in der ein Etikett 5 nach dem Bedrucken ausgegeben wird (Spenderichtung S). Bei der ersten Ausführungsform erfolgt die Ausgabe des bedruckten Etiketts 5 teilweise vertikal von oben nach unten, wohingegen bei der zweiten Ausführungsform die Ausgabe des bedruckten Etiketts 5 teilweise vertikal von unten nach oben erfolgt; entsprechend ist auch im Fall der ersten Ausführungsform (Figuren 1 bis 5a)) die im folgenden noch näher erläuterte mit "A" bezeichnete Stellung vertikal oberhalb der im folgenden noch näher erläuterten mit "B" bezeichneten Stellung definiert, wohingegen im Fall der zweiten Ausführungsform (Fig. 5b)) die mit "A" bezeichnete Stellung vertikal unterhalb der mit "B" bezeichneten Stellung definiert ist.

Fig. 1 zeigt eine erste Ausführungsform einer Vorrichtung zum Etikettieren von einzelnen Packungen 1, wobei die Vorrichtung eine Vorschubeinrichtung 2 zum Transport der Packung 1 in einer Transportrichtung X, eine Druckeinrichtung 3 zum Bedrucken eines von einem Materialstreifen 4 lösbaren Etiketts 5, hier beispielsweise auf einem Trägerstreifen 4 lösbar angebrachten Etiketts 5, und eine Aufbringeinrichtung 6 zum Aufbringen des bedruckten Etiketts 5 auf die Packung 1 aufweist. Die Druckeinrichtung 3 ist aus Gründen der Übersichtlichkeit in den Figuren 1, 2a) und 2b) nicht dargestellt.

Die Vorschubeinrichtung 2 besteht aus zwei als Endlosbänder ausgebildeten Transportbändern 2.1 und 2.2, die in Transportrichtung X fluchtend zueinander angeordnet sind. Die beiden Transportbänder 2.1 und 2.2 sind beabstandet zueinander angeordnet, so dass ein Spalt 7 zwischen ihnen ausgebildet ist. In der Darstellung in Fig. 1 wird eine Packung 1 auf dem rechten Transportband 2.1 in Richtung des Spaltes 7 transportiert, wobei die Packung 1 den Spalt aber noch nicht erreicht hat. Die Packung 1 wird während ihres Transports auf der Oberseite des Transportbands 2.1 und des Transportbands 2.2 gelagert bzw. geführt, wobei die beiden Oberseiten der Transportbänder hier in einer gemeinsamen Ebene liegen. Im Sinne der Erfindung ist die Ebene, in der die Oberseite des in Transportrichtung zweiten Transportbandes 2.2 liegt, als die Ebene definiert, entlang der die Packung 1 transportiert wird (Transportebene).

Im Detail ist die Druckeinrichtung 3 in den Figuren 3 bis 5a) (erste Ausführungsform) bzw. in Fig. 5b) (zweite Ausführungsform) dargestellt. Die Druckeinrichtung 3 bedruckt die Etiketten 5 zu einem Zeitpunkt, da die Etiketten 5 noch nicht vom Materialstreifen 4 gelöst (abgetrennt) bzw. noch auf dem Trägerstreifen 4 aufgebracht sind. Nach dem Bedrucken werden die Etiketten 5, wie Fig. 4 zeigt, von einer Etikettenspendeeinheit 3.1 in eine Spenderichtung S ausgegeben, wobei die Spenderichtung S bei der in den Figuren 1 bis 5a) dargestellten Ausführungsform mindestens eine Richtungskomponente entgegen der Transportrichtung X der Packung 1 aufweist (bei der in Fig. 5b) dargestellten Ausführungsform weist die Spenderichtung S mindestens eine Richtungskomponente in Transportrichtung X der Packung 1 auf). Bevorzugt hat die Spenderichtung S auch eine Richtungskomponente in vertikaler Richtung, entweder von oben nach unten (erste Ausführungsform, Figuren 1- 5a)) oder von unten nach oben (zweite Ausführungsform, Fig. 5b)), das heißt parallel zur Schwerkraftrichtung.

Die Etikettenspendeeinheit 3.1 verfügt insbesondere in dem Fall, dass die Etiketten 5 auf einem Trägerstreifen 4 lösbar aufgebracht (aufgeklebt) sind, über eine Etikettenspendekante 3.11, an der der Trägerstreifen 4 so stark umgelenkt wird, dass sich das relativ steife Etikett 5 an dieser Stelle von dem Trägerstreifen 4 löst und weiter in die Spenderichtung S bewegt wird, während der Trägerstreifen 4 in eine andere Richtung umgelenkt/bewegt wird, beispielsweise in Fig. 4 in vertikaler Richtung nach oben (entgegen der Schwerkraftrichtung).

Es ist wie gesagt auch der Fall denkbar, dass die Etiketten 5 nicht auf einem Trägerstreifen 4 aufgebracht sind, sondern durch Abtrennen eines das jeweilige Etikett 5 bildenden Teilabschnitts von einem Materialstreifen 4 erhalten werden. Zu diesem Zweck kann die Etikettenspendeeinheit 3.1 eine Abtrenneinrichtung (nicht dargestellt) mit einem Abtrennmittel, insbesondere mit einem Schneidedraht, einer Klinge oder einem Messer, aufweisen, mit dem dann der besagte Teilabschnitt vom übrigen Materialstreifen abgetrennt wird, um das Etikett zu bilden.

Das bedruckte Etikett 5 wird nach der Ausgabe bzw. schon während der Ausgabe aus der Etikettenspendeeinheit 3.1 an ein Manipulatormittel 6.1 der Aufbringeinrichtung 6 übergeben bzw. kommt mit diesem in Kontakt, was im Folgenden noch näher erläutert wird.

Die Aufbringeinrichtung 6 weist ein Manipulatormittel 6.1 zum Bewegen des bedruckten Etiketts 5 von einer Aufnahmeposition I (innerhalb der Vorrichtung), in der das bedruckte Etikett 5 von der Etikettenspendeeinheit 3.1 in der Spenderichtung S an das Manipulatormittel 6.1 übergebbar ist, zu einer Abgabeposition II (innerhalb der Vorrichtung), in der das bedruckte Etikett 5 von dem Manipulatormittel 6.1 auf die Packung 1 aufbringbar ist, auf. In Fig. 3 ist, für das Ausführungsbeispiel in den Figuren 1 und 2, in der rechten Bildhälfte die Aufnahmeposition I und in der linken Bildhälfte die Abgabeposition II zu erkennen. Diese Positionen I und II sind als Bereiche bzw. Stellen innerhalb der Vorrichtung definiert, an denen im einen Fall die Etikettenübergabe an ein Element 6.11 (Aufnahmeposition) und im anderen Fall die Etikettenübertragung an die Packung 1 (Abgabeposition) stattfindet.
Das Manipulatormittel 6.1 weist, wie Fig. 1 zeigt, ein Element 6.11 auf, das eine umlaufende Bewegung ausführen kann, wobei das Element 6.11 im vorliegenden Fall als Endlosband 6.11 in Form mehrerer paralleler und voneinander beabstandeter Riemchen ausgebildet ist (genau genommen sind im vorliegenden Ausführungsbeispiel sechs solcher Riemchen vorgesehen, die zusammen das Endlosband bzw. Element 6.11 bilden). Das Endlosband 6.11 führt in einer ersten Stellung A des Manipulatormittels 6.1 relativ zur Vorschubeinrichtung 2 und Druckeinrichtung 3 an der Etikettenspendeeinheit 3.1 und an der Vorschubeinrichtung 2 vorbei, was in den Figuren 2a), 2b), 3, 4, 5a) und 5b) dargestellt ist.
Gemäß der ersten Ausführungsform (Figuren 1 bis 5a)) führt das Endlosband 6.11 dabei so nah an der Vorschubeinrichtung 2 und Etikettenspendeeinheit 3.1 vorbei und/oder ist so zu der Vorschubeinrichtung 2 und der Etikettenspendeeinheit 3.1 ausgerichtet, dass an der Aufnahmeposition I ein bedrucktes Etikett 5 von der Etikettenspendeeinheit 3.1 in der Spenderichtung S an das Endlosband 6.11 übergeben werden kann und gleichzeitig an der Abgabeposition II ein bereits zuvor an das Endlosband 6.11 übergebenes weiteres Etikett 5 auf die Packung 1 aufbringbar ist. Zwei Varianten des Aufbringens des jeweiligen Etiketts 5 auf die Packung 1 in der ersten Stellung A des Manipulatormittels 6.1 zeigen die Figuren 2a) und 2b), wobei in Fig. 2a) das Etikett 5 erst an die Packung 1 aufgebracht wird, wenn sich die Packung 1 bereits über dem gesamten Spalt 7 befindet, wohingegen gemäß Fig. 2b) das Etikett 5 zum Aufbringen durch den Spalt 7 nach oben über die Transportebene hinausragt, während die Packung 1 zu diesem Zeitpunkt den Spalt 7 zumindest nur zu einem Teil überquert hat.
Das Manipulatormittel 6.1 ist also gemäß der ersten Ausführungsform der Vorrichtung, wie die Figuren 2a) und 2b) zeigen, in der ersten Stellung A derart zu der Vorschubeinrichtung 2 ausgerichtet, dass das Etikett 5 an der Abgabeposition II in einen Bereich ragen kann, der von der Packung 1 beim Transport durchlaufen wird - das Etikett 5 ragt also von der Stelle, an der es am Element bzw. Endlosband 6.11 anhaftet, vertikal über die Transportebene hinaus. Wie Fig. 1 zeigt, kann das Manipulatormittel 6.1 aber auch noch in eine zweite Stellung B geschwenkt werden, in der das Etikett 5, welches am Element bzw. Endlosband 6.11 anhaftet, nicht über die besagte Ebene hinausragt. Das Etikett 5 ragt dann nicht in den Bereich, der von der Packung 1 beim Transport durchlaufen wird.
Wie bei Vergleich der Figur 1 mit einer der Figuren 2a) und 2b) zu erkennen ist, kann das Manipulatormittel 6.1 um eine Achse 6.2 zwischen der ersten Stellung A (Fig. 2a) und 2b)) und der zweiten Stellung B (Fig. 1) verschwenkt werden, und zwar beispielhaft um einen Schwenkwinkel α von 15° (grundsätzlich sind auch kleinere Schwenkwinkel, beispielsweise von 5°, möglich), der gewährleistet, dass ein am Element bzw. Endlosband 6.11 anhaftendes Etikett 5 nicht bereits mit der Packung 1 in Kontakt kommen kann, wenn diese noch nicht in der zum Etikettieren vorgesehenen Position über dem Spalt 7 ist (dies gilt für die erste wie die zweite Ausführungsform der Vorrichtung). Auch wird im Falle der ersten Ausführungsform durch das Verschwenken von der ersten Stellung A in die zweite Stellung B gewährleistet, dass das Etikett 5, wenn es von der Aufnahmeposition I zu der Abgabeposition II transportiert wird, nicht mit Teilen der Etikettiervorrichtung, insbesondere der Vorschubeinrichtung, in Kontakt kommt. Wie deutlich zu erkennen ist, hat im Falle der ersten Ausführungsform der Bereich des Manipulatormittels 6.1 bzw. des Elements 6.11, an welchem das bedruckte Etikett 5 anhaftet, in der zweiten Stellung B einen größeren Abstand von der Vorschubeinrichtung, insbesondere von dem Spalt 7, als in der ersten Stellung A; bei der zweiten Ausführungsform ist dies umgekehrt, das heißt der Bereich des Manipulatormittels 6.1 bzw. des Elements 6.11, an welchem das bedruckte Etikett 5 anhaftet, hat in der ersten Stellung A einen größeren Abstand von der Vorschubeinrichtung, insbesondere von dem Spalt 7, als in der zweiten Stellung B.

Wie bereits zuvor angedeutet, ist das Manipulatormittel 6.1 derart konfiguriert, dass das Etikett 5 an dem Element bzw. Endlosband 6.11 anhaften kann. Dazu weist das Manipulatormittel 6.1 ein hier nicht näher dargestelltes Mittel zum Erzeugen von Unterdruck auf, beispielsweise eine Saugeinrichtung, die das Etikett 5 ansaugt und dadurch an das Element bzw. Endlosband 6.11 andrückt - das Etikett 5 haftet automatisch an.

Wie die Figuren 3 und 4 zeigen, ist unter dem Bereich des Elements bzw. Endlosbandes 6.11, der sich von der Aufnahmeposition I zur Abgabeposition II (die Aufnahmeposition I und die Abgabeposition II eingeschlossen) erstreckt, als Teil des Manipulatormittels 6.1 eine Platte 6.12 angeordnet, die, wie das Detail x in Fig. 3 zeigt, entweder gelocht (mit Bohrungen 6.121 versehen) oder geschlitzt (mit Schlitzen 6.122 versehen) sein kann. Das Detail x zeigt ein Beispiel der gelochten Variante in der linken Darstellung und ein Beispiel der geschlitzten Variante in der rechten Darstellung. Es ist deutlich zu erkennen, dass das Endlosband 6.11, welches zumindest in dem gesamten Bereich von der Aufnahmeposition I bis zu der Abgabeposition II (die Aufnahmeposition I und die Abgabeposition II eingeschlossen) an der Platte 6.12 anliegen kann, so zu der Platte 6.12 angeordnet ist, dass die Bohrungen 6.121 bzw. Schlitze 6.122 in den Zwischenraum zwischen den einzelnen Riemchen des Endlosbandes 6.11 münden, wodurch, wenn von der dem Endlosband 6.11 abgewandten Rückseite der Platte 6.12 angesaugt wird, eine optimale Saugwirkung erwirkt wird.

Wie die Figuren 3 und 4 ferner zeigen, hat das Endlosband 6.11 sowie die Platte 6.12 zumindest in dem Bereich, der sich im Falle der ersten Ausführungsform von der Aufnahmeposition I bis zu der Abgabeposition II (die Aufnahmeposition I und die Abgabeposition II eingeschlossen) erstreckt, einen geraden, das heißt ebenen, Verlauf. Dabei verläuft der besagte Bereich des Endlosbandes 6.11 bzw. der Platte 6.12 jeweils quer zur Transportrichtung X und in einer Richtung parallel zu der Transportebene. Der besagte Bereich des Endlosbandes 6.11 und der Platte 6.12 verläuft auch in einer Richtung parallel zu dem Spalt 7, der zwischen den Transportbändern 2.1 und 2.2 vorgesehen ist. Die Oberfläche des Endlosbandes 6.11, an der das Etikett 5 anhaften kann, verläuft hier (im Falle der ersten Ausführungsform in Stellung A, im Falle der zweiten Ausführungsform in Stellung B) beispielhaft in einem Winkel β von 45° (grundsätzlich sind auch geringere Werte für diesen Winkel, beispielsweise 20°, oder größere Werte, beispielsweise 60°, denkbar) zu der Transportebene. In demselben Winkel β wird auch im Falle der ersten Ausführungsform das bedruckte Etikett 5, wie Fig. 4 zeigt, aus der Etikettenspendeeinheit 3.1 ausgegeben; damit verläuft auch die Spenderichtung S parallel zu der Oberfläche des Endlosbandes 6.11 in der ersten Stellung A.

Das Element bzw. Endlosband 6.11 ist mit einem hier nicht näher dargestellten getakteten Antrieb verbunden, der die umlaufende Bewegung des Elements 6.11 bewirkt. Die Taktlänge, die der Antrieb vorgibt, entspricht dem horizontalen Abstand zwischen der Aufnahmeposition I und der Abgabeposition II. Dadurch kann bei gestopptem Endlosband 6.11 das bedruckte Etikett 5 aus der Etikettenspendeeinheit 3.1 ausgegeben werden, wodurch es in der Aufnahmeposition I am Endlosband 6.11 anhaftet. Anschließend kann im Falle der ersten Ausführungsform das Manipulatormittel 6.1 in die in Fig. 1 dargestellte zweite Stellung B geschwenkt werden, wobei schon während des Verschwenkens und/oder nach dem Verschwenken ein Bewegungstakt ausgeführt wird, so dass das bedruckte Etikett 5 in eine Position gebracht wird, die der Abgabeposition II in der ersten Stellung A entspricht. Mit anderen Worten, wird im Falle der ersten Ausführungsform nach Vollendung des Taktes das Manipulatormittel 6.1 von der zweiten Stellung B wieder in die erste Stellung A zurückgeschwenkt, gelangt das bedruckte Etikett 5 in die Abgabeposition II, in der das Etikett 5 entweder unmittelbar mit der Packung 1 in Kontakt kommt (Fig. 2a)) oder in den Bereich ragt, den die Packung 1 in Transportrichtung X durchquert (Fig. 2b)).

Um die zuvor beschriebenen und in Fig. 5a) dargestellten Bewegungsabläufe durchführen zu können, weist die Vorrichtung im Falle der ersten Ausführungsform eine hier nicht näher dargestellte Steuereinrichtung auf, die die Schwenkbewegung des Manipulatormittels 6.1 und die umlaufende Bewegung des Elements bzw. Endlosbandes 6.11 so steuert, dass
- um das Etikett 5 von der Etikettenspendeeinheit 3.1 an das Element 6.11 zu übergeben, die umlaufende Bewegung des Elements 6.11 gestoppt ist (das Etikett 5 befindet sich in der Aufnahmeposition I bzw. wird in die Aufnahmeposition I ausgegeben; das Manipulatormittel 6.1 befindet sich in Stellung A),
- nachdem das Etikett 5 an das Element 6.11 übergeben ist, das Manipulatormittel 6.1 von der ersten Stellung A in die zweite Stellung B geschwenkt wird (das Etikett 5 befindet sich dann in der ersten Transportposition T),
- in der zweiten Stellung B des Manipulatormittels 6.11 die umlaufende Bewegung des Elements 6.11 für die Länge eines Taktes durchgeführt wird, wobei die Taktlänge der Bewegung dem horizontalen Abstand zwischen Aufnahmeposition I und Abgabeposition II entspricht (das Etikett 5 befindet sich jetzt in der zweiten Transportposition T'), und
- nachdem die umlaufende Bewegung nach Durchführung des Taktes gestoppt ist, das Manipulatormittel 6.1 von der zweiten Stellung B in die erste Stellung A geschwenkt wird (das Etikett 5 befindet sich nun in der Abgabeposition II).

Zu der vorangehend beschriebenen und in den Figuren 3, 4 und 5a) dargestellten ersten Ausführungsform der Vorrichtung ist wie zuvor erwähnt auch eine alternative zweite Ausführungsform denkbar, bei der jedes Etikett zwischen der Aufnahmeposition I und der Abgabeposition II eine im Vergleich zur ersten Ausführungsform andere Bewegung durchführt bzw. entlang eines anderen Weges bewegt wird (Fig. 5b)).
Bei dieser alternativen zweiten Ausführungsform weist die Vorrichtung eine hier nicht näher dargestellte Steuereinrichtung auf, die die Schwenkbewegung des Manipulatormittels 6.2 und die umlaufende Bewegung des Elements bzw. Endlosbandes 6.11 so steuert, dass
- wenn das Element 5 von der Etikettenspendeeinheit 3.1 an das Element 6.11 übergeben wird, die umlaufende Bewegung des Elements 6.11 gestoppt ist (das Etikett 5 befindet sich in der Aufnahmeposition I; das Manipulatormittel 6.1 befindet sich in Stellung A),
- nachdem das Etikett 5 an das Element 6.11 übergeben ist, das Manipulatormittel 6.1 von der ersten Stellung A in die zweite Stellung B geschwenkt wird (das Etikett 5 befindet sich dann in der ersten Transportposition T),
- nachdem die zweite Stellung B erreicht ist, das Manipulatormittel 6.1 in die erste Stellung A zurückgeschwenkt wird, wobei die umlaufende Bewegung des Elements 6.11 für die Länge eines Taktes durchgeführt wird, wobei die Taktlänge der Bewegung dem horizontalen Abstand zwischen Aufnahmeposition I und Abgabeposition II entspricht (das Etikett 5 befindet sich dann in der zweiten Transportposition T'), und
- danach das Manipulatormittel 6.1 von der ersten Stellung A in die zweite Stellung B geschwenkt wird (das Etikett 5 befindet sich jetzt in der Abgabeposition II).

Wie bei Vergleich der Figuren 5a) und 5b) erkennbar ist, ist die erste Stellung A des Manipulatormittels 6.1 immer definiert als die Stellung, die der Druckeinrichtung 3 bzw. Etikettenspendeeinheit 3.1 am nächsten liegt. Bei den Ausführungsformen in den Figuren 5a) und 5b) sind jeweils die erste Stellung A und die zweite Stellung B in vertikaler Richtung vertauscht, das heißt bei der Ausführungsform in Fig. 5a) ist die erste Stellung A diejenige Stellung, die der Vorschubeinrichtung 2 am nächsten ist, wohingegen in Fig. 5b) die zweite Stellung B diejenige Stellung ist, die der Vorschubeinrichtung 2 am nächsten ist.

Mit der zuvor anhand der Figuren 1 bis 5b) beschriebenen Vorrichtung kann ein Verfahren zum Etikettieren von einzelnen Packungen 1 durchgeführt werden,
- bei dem eine Packung 1 in einer Transportrichtung X transportiert wird,
- bei dem ein von einem Materialstreifen 4 lösbares, insbesondere auf einem Trägerstreifen 4 lösbar angebrachtes, Etikett 5 bedruckt wird,
- bei dem das bedruckte Etikett 5 an einer Aufnahmeposition I an ein Manipulatormittel 6.1 übergeben wird,
- bei dem das Etikett 5 von dem Manipulatormittel 6.1 aus der Aufnahmeposition I über mindestens eine Transportposition T und T' in eine Abgabeposition II bewegt wird und
- bei dem das Etikett 5 an der Abgabeposition II von dem Manipulatormittel 6.1 auf die Packung 1 aufgebracht wird,
wobei das Etikett 5 an der Abgabeposition II von dem Manipulatormittel 6.1 auf die Packung 1 aufgebracht wird, während gleichzeitig ein weiteres bedrucktes Etikett 5 in der Aufnahmeposition I oder einer der Transportposition T an dem Manipulatormittel 6.1 angeordnet wird.

Nachdem das jeweilige Etikett 5 an der Aufnahmeposition I an das Manipulatormittel 6.1 und insbesondere an das Endlosband 6.11 übergeben wurde, wird das Manipulatormittel 6.1 im Falle der ersten Ausführungsform, die in Fig. 5a) dargestellt ist, wie gesagt von einer ersten Stellung A in eine zweite Stellung geschwenkt, dann das Etikett 5 eine Strecke bewegt, die dem horizontalen Abstand zwischen der Aufnahmeposition I und der Abgabeposition II entspricht, dann das Manipulatormittel 6.1 von der zweiten Stellung B in die erste Stellung A zurückgeschwenkt und schließlich das Etikett 5 auf die Packung 1 aufgebracht. Dabei ist in diesem Fall vorgesehen, dass nach dem Zurückschwenken des Manipulatormittels 6.1 von der zweiten Stellung B in die erste Stellung A ein weiteres Etikett 5 an der Aufnahmeposition I an das Manipulatormittel 6.1 übergeben wird.

Im Falle der Fig. 5b) ist alternativ vorgesehen, dass nachdem das jeweilige Etikett 5 an der Aufnahmeposition I an das Manipulatormittel 6.1 übergeben wurde, das Manipulatormittel 6.1 von einer ersten Stellung A in eine zweite Stellung B geschwenkt wird, dann das Etikett 5 eine Strecke bewegt wird, die dem horizontalen Abstand zwischen der Aufnahmeposition I und der Abgabeposition II entspricht, wobei die Bewegung des Etiketts 5 vor, während und/oder nach dem Zurückschwenken des Manipulatormittels 6.1 von der zweiten Stellung B in die erste Stellung A durchgeführt wird, dann das Manipulatormittel 6.1 von der ersten Stellung A in die zweite Stellung B geschwenkt wird und dann das Etikett 5 auf die Packung aufgebracht wird, wobei insbesondere vorgesehen ist, dass nach dem Zurückschwenken des Manipulatormittels 6.1 von der zweiten Stellung B in die erste Stellung A ein weiteres Etikett 5 an der Aufnahmeposition I an das Manipulatormittel 6.1 übergeben wird.

## Patentansprüche

1. Vorrichtung zum Etikettieren von einzelnen Packungen (1)
- mit einer Vorschubeinrichtung (2) zum Transport der jeweiligen Packung (1) in einer Transportrichtung (X),
- mit einer Druckeinrichtung (3) zum Bedrucken eines von einem Materialstreifen (4) lösbaren Etiketts (5), wobei die Druckeinrichtung (3) eine Etikettenspendeeinheit (3.1) zum Spenden des bedruckten Etiketts (5) in eine Spenderichtung (S) aufweist, und
- mit einer Aufbringeinrichtung (6) zum Aufbringen des bedruckten Etiketts (5) auf die jeweilige Packung (1), wobei die Aufbringeinrichtung (6) ein Manipulatormittel (6.1) zum Bewegen des bedruckten Etiketts (5) von einer Aufnahmeposition (I), in der das bedruckte Etikett (5) von der Etikettenspendeeinheit (3.1) in der Spenderichtung (S) an das Manipulatormittel (6.1) übergebbar ist, über mindestens eine Transportposition (T,T') zu einer Abgabeposition (II), in der das bedruckte Etikett (5) von dem Manipulatormittel (6.1) auf die Packung (1) aufbringbar ist, aufweist,
wobei das Manipulatormittel (6.1) ein Element (6.11) aufweist, das eine umlaufende Bewegung entlang einer Umlaufbahn ausführen kann, wobei das Element (6.11) mindestens einen ersten Abschnitt (6.11a) zur Aufnahme eines bedruckten Etiketts (5) und mindestens einen zweiten Abschnitt (6.11b) zur Aufnahme eines bedruckten Etiketts (5) aufweist, wobei der erste Abschnitt (6.11a) und der zweite Abschnitt (6.11b) auf der Umlaufbahn des Elements (6.11) angeordnet sind, **dadurch gekennzeichnet, dass** das Element (6.11) in dem Bereich zwischen der Aufnahmeposition (I) und der Abgabeposition (II) oder in dem Bereich zwischen der Aufnahmeposition (I) und der Transportposition (T'), die in derselben vertikalen Ebene wie die Abgabeposition (II) liegt, einen geraden Verlauf hat und quer zur Transportrichtung (X) verläuft.

2. Vorrichtung nach Anspruch 1, **dadurch gekennzeichnet, dass** der erste Abschnitt (6.11a) und der zweite Abschnitt (6.11b) durch Bewegung des Elements (6.11) und/oder des Manipulatormittels (6.1) in die Aufnahmeposition (I), in jede Transportposition (T,T') und in die Abgabeposition (II) bringbar sind.

3. Vorrichtung nach Anspruch 1 oder 2, **dadurch gekennzeichnet, dass** das Manipulatormittel (6.1) zwischen einer ersten Stellung (A) und einer zweiten Stellung (B) um eine Achse (6.2) um einen Schwenkwinkel ∝ verschwenkbar ist, wobei insbesondere der Schwenkwinkel α zwischen der ersten Stellung (A) und der zweiten Stellung (B) zwischen 5 und 60°, bevorzugt zwischen 30 und 45°, besonders bevorzugt zwischen 35 und 40°, liegt.

4. Vorrichtung nach Anspruch 3, **dadurch gekennzeichnet, dass** das Element (6.11) in der ersten Stellung (A) des Manipulatormittels (6.1) relativ zur Vorschubeinrichtung (2) und Druckeinrichtung (3) an der Etikettenspendeeinheit (3.1) und an der Vorschubeinrichtung (2) so vorbeiführt, dass an der Aufnahmeposition (I) ein bedrucktes Etikett (5) von der Etikettenspendeeinheit (3.1) in der Spenderichtung (S) an das Element (6.11) übergebbar ist und gleichzeitig an der Abgabeposition (II) ein an das Element (6.11) übergebenes Etikett (5) auf die Packung (1) aufbringbar ist, wobei insbesondere das Manipulatormittel (6.1) in der ersten Stellung (A) derart zu der Vorschubeinrichtung (2) ausgerichtet ist, dass das Etikett (5) an der Abgabeposition (II) in einen Bereich ragen kann, der von der Packung (1) beim Transport durchlaufen wird.

5. Vorrichtung nach Anspruch 3, **dadurch gekennzeichnet, dass** das Element (6.11) in der ersten Stellung (A) des Manipulatormittels (6.1) relativ zur Vorschubeinrichtung (2) und Druckeinrichtung (3) an der Etikettenspendeeinheit (3.1) und an der Vorschubeinrichtung (2) so vorbeiführt, dass an der Aufnahmeposition (I) ein bedrucktes Etikett (5) von der Etikettenspendeeinheit (3.1) in der Spenderichtung (S) an das Element (6.11) übergebbar ist und gleichzeitig an einer der Transportpositionen (T') ein an das Element (6.11) übergebenes Etikett (5) mit dem Element (6.11) verbunden sein kann, wobei insbesondere das Manipulatormittel (6.1) in der zweiten Stellung (B) derart zu der Vorschubeinrichtung (2) ausgerichtet ist, dass das Etikett (5) an der Abgabeposition (II) in einen Bereich ragen kann, der von der Packung (1) beim Transport durchlaufen wird.

6. Vorrichtung nach einem der vorangehenden Ansprüche, **dadurch gekennzeichnet, dass** das Manipulatormittel (6.1) derart konfiguriert ist, dass das Etikett (5) an dem Element (6.11) anhaften kann, und insbesondere ein Mittel zum Erzeugen von Unterdruck oder ein Mittel zum Erzeugen einer elektrostatischen Aufladung aufweist, wobei das Manipulatormittel insbesondere derart konfiguriert ist, dass das Mittel an- und abgeschaltet werden kann und/oder in seiner Leistung reduziert werden kann.

7. Vorrichtung nach einem der vorangehenden Ansprüche, **dadurch gekennzeichnet, dass** das Element (6.11), das die umlaufende Bewegung durchführen kann, ein Endlosband (6.11) ist, das vorzugsweise aus mindestens zwei parallelen Riemchen oder Riemchenabschnitten besteht, die insbesondere voneinander beabstandet sind, und/oder gelocht oder geschlitzt ist, wobei insbesondere das Manipulatormittel (6.1) eine gelochte oder geschlitzte Platte (6.12) aufweist, die sich zumindest von der Aufnahmeposition (I), an der das jeweilige Etikett (5) an das Manipulatormittel (6.1) übergebbar ist, bis zu der Abgabeposition (II), an der das jeweilige Etikett (5) auf die Packung (1) aufbringbar ist, oder bis zu einer Transportposition (T'), die sich in derselben vertikalen Ebene wie die Abgabeposition (II) befindet, erstreckt, wobei das Endlosband (6.11) zumindest abschnittsweise an der Platte (6.12) anliegt, wobei vorzugsweise die Platte (6.12) im Bereich zwischen der Aufnahmeposition (I) und der Abgabeposition (II) oder in dem Bereich zwischen der Aufnahmeposition (I) und der Transportposition (T'), die in derselben vertikalen Ebene wie die Abgabeposition (II) liegt, einen geraden Verlauf hat und insbesondere quer zur Transportrichtung (X) verläuft.

8. Vorrichtung nach einem der vorangehenden Ansprüche, **dadurch gekennzeichnet, dass** die Vorschubeinrichtung (2) zwei Transportbänder (2.1,2.2) aufweist, von denen insbesondere eines oder beide als Messerkantenband ausgeführt ist/sind, die in die Transportrichtung (X) bewegbar sind und so zueinander angeordnet sind, dass die jeweilige Packung (1) von dem einen Transportband (2.1) auf das andere Transportband (2.2) gelangen kann, wobei die Transportbänder (2.1,2.2) insbesondere in der Transportrichtung (X) fluchtend zueinander angeordnet sind, wobei zwischen den Transportbändern (2.1,2.2) ein quer zur Transportrichtung (X) verlaufender Spalt (7) vorgesehen ist, durch den das bedruckte Etikett (5) vom Manipulatormittel (6.1) auf die Packung (1) aufbringbar ist.

9. Vorrichtung nach Anspruch 3, oder Anspruch 3 und einem der Ansprüche 4 bis 8, **dadurch gekennzeichnet, dass** die Achse (6.2) quer zur Transportrichtung (X) und in einer Richtung parallel zu der Ebene verläuft, entlang der die Packung (1) transportiert wird.

10. Vorrichtung nach Anspruch 3, oder Anspruch 3 und einem der Ansprüche 4, 6 bis 9, **dadurch gekennzeichnet, dass** das Element (6.11) in der zweiten Stellung (B) einen größeren Abstand von der Vorschubeinrichtung (2) als in der ersten Stellung (A) hat, wobei insbesondere in der zweiten Stellung (B) ein an das Element (6.11) übergebenes bedrucktes Etikett (5), insbesondere quer zur Transportrichtung (X) und in einer Richtung parallel zur Ebene, entlang der die Packung (1) transportiert wird, bewegt werden kann, ohne dabei in den Bereich zu ragen, der von der Packung (1) beim Transport durchlaufen wird.

11. Vorrichtung Anspruch 3, oder Anspruch 3 und einem der Ansprüche 5 bis 9, **dadurch gekennzeichnet, dass** das Element (6.11) in der ersten Stellung (A) einen größeren Abstand von der Vorschubeinrichtung (2) als in der zweiten Stellung (B) hat, wobei insbesondere in der ersten Stellung (A) und/oder zwischen der ersten und zweiten Stellung (A,B) ein an das Element (6.11) übergebenes bedrucktes Etikett (5), insbesondere quer zur Transportrichtung (X) und in einer Richtung parallel zur Ebene, entlang der die Packung (1) transportiert wird, bewegt werden kann, ohne dabei in den Bereich zu ragen, der von der Packung (1) beim Transport durchlaufen wird.

12. Vorrichtung nach einem der vorangehenden Ansprüche, **dadurch gekennzeichnet, dass** die Oberfläche des Elements (6.11), an der das Etikett (5) anhaften kann, in der der Vorschubeinrichtung (2) am nächsten liegenden Stellung (A;B) des Manipulatormittels (6.1) winkelig, insbesondere in einem Winkel β zwischen 20 und 80°, bevorzugt zwischen 30 und 65°, besonders bevorzugt zwischen 35 und 45°, zu der Ebene verläuft, entlang der die Packung (1) transportiert wird.

13. Vorrichtung nach einem der vorangehenden Ansprüche, **dadurch gekennzeichnet, dass** die Spenderichtung (S) parallel zu der Oberfläche des Elements (6.11) in der ersten Stellung (A) verläuft.

14. Vorrichtung nach einem der vorangehenden Ansprüche, **dadurch gekennzeichnet, dass** das Element (6.11) mit einem getakteten Antrieb verbunden ist, der die umlaufende Bewegung des Elements (6.11) bewirkt, wobei die Taktlänge der Bewegung dem horizontalen Abstand zwischen Aufnahmeposition (I) und Abgabeposition (II) entspricht.

15. Vorrichtung nach einem der Ansprüche 3 bis 4, 6 bis 10 und 12 bis 14, **dadurch gekennzeichnet, dass** die Vorrichtung eine Steuereinrichtung aufweist, die so konfiguriert ist, dass sie die Schwenkbewegung des Manipulatormittels (6.1) und die umlaufende Bewegung des Elements (6.11) so steuern kann, dass
- wenn das Etikett (5) von der Etikettenspendeeinheit (3.1) an das Element (6.11) übergeben wird, die umlaufende Bewegung des Elements (6.11) gestoppt ist,
- nachdem das Etikett (5) an das Element (6.11) übergeben ist, das Manipulatormittel (6.1) von der ersten Stellung (A) in die zweite Stellung (B) geschwenkt wird,
- in der zweiten Stellung (B) des Manipulatormittels (6.11) die umlaufende Bewegung des Elements (6.11) für die Länge eines Taktes durchgeführt wird, wobei die Taktlänge der Bewegung dem horizontalen Abstand zwischen Aufnahmeposition (I) und Abgabeposition (II) entspricht, und
- nachdem die umlaufende Bewegung nach Durchführung des Taktes gestoppt ist, das Manipulatormittel (6.1) von der zweiten Stellung (B) in die erste Stellung (A) geschwenkt wird.

16. Vorrichtung nach einem der Ansprüche 3, 5 bis 9 und 11 bis 14, **dadurch gekennzeichnet, dass** die Vorrichtung eine Steuereinrichtung aufweist, die so konfiguriert ist, dass sie die Schwenkbewegung des Manipulatormittels (6.1) und die umlaufende Bewegung des Elements (6.11) so steuern kann, dass
- wenn das Element (5) von der Etikettenspendeeinheit (3.1) an das Element (6.11) übergeben wird, die umlaufende Bewegung des Elements (6.11) gestoppt ist,
- nachdem das Etikett (5) an das Element (6.11) übergeben ist, das Manipulatormittel (6.1) von der ersten Stellung (A) in die zweite Stellung (B) geschwenkt wird,
- nachdem die zweite Stellung (B) erreicht ist, das Manipulatormittel (6.1) in die erste Stellung (A) zurückgeschwenkt wird,
- wobei vor, während und/oder nach dem Zurückschwenken des Manipulatormittels (6.1) von der zweiten Stellung (B) in die erste Stellung (A) die umlaufende Bewegung des Elements (6.11) für die Länge eines Taktes durchgeführt wird, wobei die Taktlänge der Bewegung dem horizontalen Abstand zwischen Aufnahmeposition (I) und Abgabeposition (II) entspricht.

17. Verfahren zum Etikettieren von einzelnen Packungen (1), insbesondere unter Verwendung einer Vorrichtung nach einem der vorangehenden Ansprüche,
- bei dem eine Packung (1) in einer Transportrichtung (X) transportiert wird,
- bei dem ein von einem Materialstreifen (4) lösbares Etikett (5) bedruckt wird,
- bei dem das bedruckte Etikett (5) an einer Aufnahmeposition (I) an ein Element (6.11) eines Manipulatormittels (6.1) übergeben wird, wobei das Element (6.11) mindestens einen ersten Abschnitt (6.11a) zur Aufnahme eines bedruckten Etiketts (5) und mindestens einen zweiten Abschnitt (6.11b) zur Aufnahme eines bedruckten Etiketts (5) aufweist, wobei das Etikett (5) an der Aufnahmeposition (I) an den zweiten Abschnitt (6.11b) des Elements (6.11) übergeben wird,
- bei dem das Etikett (5) von dem Manipulatormittel (6.1) aus der Aufnahmeposition (I) über mindestens eine Transportposition (T,T') in eine Abgabeposition (II) bewegt wird, wobei das Element (6.11) eine umlaufende Bewegung entlang einer Umlaufbahn ausführt, wobei der erste Abschnitt (6.11a) und der zweite Abschnitt (6.11b) auf der Umlaufbahn des Elements (6.11) angeordnet sind, und
- bei dem das Etikett (5) an der Abgabeposition (II) von dem zweiten Abschnitt (6.11b) des Elements (6.11) des Manipulatormittels (6.1) auf die Packung (1) aufgebracht wird, während gleichzeitig ein weiteres bedrucktes Etikett (5) in der Aufnahmeposition (I) oder einer der Transportpositionen (T) an dem Manipulatormittel (6.1) angeordnet ist,
**dadurch gekennzeichnet, dass** das jeweilige Etikett (5) durch das Element (6.11), das im Bereich zwischen der Aufnahmeposition (I) und der Abgabeposition (II) oder in dem Bereich zwischen der Aufnahmeposition (I) und der Transportposition (T'), die in derselben vertikalen Ebene wie die Abgabeposition (II) liegt, einen geraden Verlauf hat und quer zur Transportrichtung (X) verläuft, quer zur Transportrichtung (X) bewegt wird.

18. Verfahren nach Anspruch 17, **dadurch gekennzeichnet, dass**, nachdem das jeweilige Etikett (5) an der Aufnahmeposition
(I) an das Manipulatormittel (6.1) übergeben wurde, das Manipulatormittel (6.1) von einer ersten Stellung (A) in eine zweite Stellung (B) geschwenkt wird, dann das Etikett (5) eine Strecke bewegt wird, die dem horizontalen Abstand zwischen der Aufnahmeposition (I) und der Abgabeposition
(II) entspricht, dann das Manipulatormittel (6.1) von der zweiten Stellung (B) in die erste Stellung (A) zurückgeschwenkt wird und dann das Etikett (5) auf die Packung (1) aufgebracht wird, wobei insbesondere vorgesehen ist, dass nach dem Zurückschwenken des Manipulatormittels (6.1) von der zweiten Stellung (B) in die erste Stellung (A) ein weiteres Etikett (5) an der Aufnahmeposition (I) an das Manipulatormittel (6.1) übergeben wird.

19. Verfahren nach Anspruch 17, **dadurch gekennzeichnet, dass**, nachdem das jeweilige Etikett (5) an der Aufnahmeposition (I) an das Manipulatormittel (6.1) übergeben wurde, das Manipulatormittel (6.1) von einer ersten Stellung (A) in eine zweite Stellung (B) geschwenkt wird, dann das Etikett (5) eine Strecke bewegt wird, die dem horizontalen Abstand zwischen der Aufnahmeposition (I) und der Abgabeposition (II) entspricht, wobei die Bewegung des Etiketts (5) vor, während und/oder nach dem Zurückschwenken des Manipulatormittels (6.1) von der zweiten Stellung (B) in die erste Stellung (A) durchgeführt wird, dann das Manipulatormittel (6.1) von der ersten Stellung (A) in die zweite Stellung (B) geschwenkt wird und dann das Etikett (5) auf die Packung aufgebracht wird, wobei insbesondere vorgesehen ist, dass nach dem Zurückschwenken des Manipulatormittels (6.1) von der zweiten Stellung (B) in die erste Stellung (A) ein weiteres Etikett (5) an der Aufnahmeposition (I) an das Manipulatormittel (6.1) übergeben wird.

## Claims

1. A device for labeling individual packages (1)
- with a feed device (2) for transporting the respective package (1) in a transport direction (X),
- with a printing device (3) for printing a label (5), which can be removed from a material strip (4), wherein the printing device (3) has a label dispensing unit (3.1) for dispensing the printed label (5) in a dispensing direction (S), and
- with an application device (6) for applying the printed label (5) to the respective package (1), wherein the application device (6) has a manipulator means (6.1) for moving the printed label (5) from a pick-up position (I), in which the printed label (5) can be transferred from the label dispensing unit (3.1) to the manipulator means (6.1) in the dispensing direction (S), via at least one transport position (T, T') to a dispensing position (II), in which the printed label (5) can be applied to the package (1) by the manipulator means (6.1),
wherein the manipulator means (6.1) has an element (6.11), which can carry out a circulating movement along a circulating path, wherein the element (6.11) has at least a first section (6.11a) for picking up a printed label (5) and at least a second section (6.11b) for picking up a printed label (5), wherein the first section (6.11a) and the second section (6.11b) are arranged on the circulating path of the element (6.11), **characterized in that** the element (6.11) has a straight course and runs transversely to the transport direction (T'), in the area between the pick-up position (I) and the dispensing position (II) or in the area between the pick-up position (I) and the transport position (T'), which is located in the same vertical plane as the dispensing position (II).

2. The device according to claim 1, **characterized in that** the first section (6.11a) and the second section (6.11b) can be brought into the pick-up position (I), into each transport position (T, T') and into the dispensing position (II) by moving the element (6.11) and/or the manipulator means (6.1).

3. The device according to claim 1 or 2, **characterized in that** the manipulator means (6.1) can be pivoted about an axis (6.2) about a pivot angle α between a first position (A) and a second position (B), wherein in particular the pivot angle α between the first position (A) and the second position (B) is between 5 and 60°, preferably between 30 and 45°, particularly preferably between 35 and 40°.

4. The device according to claim 3, **characterized in that** in the first position (A) of the manipulator means (6.1), the element (6.11) leads past the label dispensing unit (3.1) and past the feed device (2) relative to the feed device (2) and the printing device (3) in such a manner that, at the pick-up position (I), a printed label (5) can be transferred from the label dispensing unit (3.1) to the element (6.11) in the dispensing direction (S) and that a label (5) which was transferred to the element (6.11), can simultaneously be applied to the package (1) at the dispensing position (II), wherein in particular the manipulator means (6.1) in the first position (A) is oriented in such a manner with respect to the feed device (2) that the label (5) at the dispensing position (II) can protrude into an area through which the package (1) passes during transport.

5. The device according to claim 3, **characterized in that**, in the first position (A) of the manipulator means (6.1), the element (6.11) leads past the label dispensing unit (3.1) and past the feed device (2) relative to the feed device (2) and the printing device (3) in such a manner that, at the pick-up position (I), a printed label (5) can be transferred from the label dispensing unit (3.1) to the element (6.11) in the dispensing direction (S) and that a label (5), which was transferred to the element (6.11) can simultaneously be connected to the element (6.11) at one of the transport positions (T'), wherein in particular in the second position (B), the manipulator means (6.1) is oriented to the feed device (2) in such a manner that, at the dispensing position (II), the label (5) can protrude into an area, through which the package (1) passes during the transport.

6. The device according to any one of the preceding claims, **characterized in that** the manipulator means (6.1) is configured in such a manner that the label (5) can adhere to the element (6.11) and in particular has a means for generating a negative pressure or a means for generating an electrostatic charge, wherein the manipulator means in particular is configured in such a manner that the means can be switched on and off and/or can be reduced in its power.

7. The device according to any one of the preceding claims, **characterized in that** the element (6.11) which can carry out the circulating movement, is an endless belt (6.11), which preferably consists of at least two parallel aprons or apron sections, which in particular are spaced apart from one another and/or are perforated or slotted, wherein in particular the manipulator means (6.1) comprises a perforated or slotted plate (6.12), which extends at least from the pick-up position (I), at which the respective label (5) can be transferred to the manipulator means (6.1), up to the dispensing position (II), at which the respective label (5) can be applied to the package (1), or up to a transport position (T'), which is located in the same vertical plane as the dispensing position (II), wherein the endless belt (6.11) rests against the plate (6.12) at least in a section, wherein preferably the plate (6.12) has a straight course and in particular runs transversely to the transport direction (X), in the area between the pick-up position (I) and the dispensing position (II) or in the area between the pick-up position (I) and the transport position (T'), which is located in the same vertical plane as the dispensing position (II).

8. The device according to any one of the preceding claims, **characterized in that** the feed device (2) has two conveyor belts (2.1, 2.2) of which in particular one or both is/are designed as a blade edge belt which can be moved in the transport direction (X) and which are arranged with respect to one another such that the respective package (1) can move from the one conveyor belt (2.1) to the other conveyor belt (2.2), wherein the conveyor belts (2.1, 2.2) are arranged in alignment with one another in particular in the transport direction (X), wherein a gap (7) running transversely to the transport direction (X) is provided between the conveyor belts (2.1, 2.2) through which the printed label (5) can be applied to the package (1) by the manipulator means (6.1).

9. The device according to claim 3, or claim 3 and one of claims 4 to 8, **characterized in that** the axis (6.2) runs transversely to the transport direction (X) and in a direction parallel to the plane, along which the package (1) is transported.

10. The device according to claim 3 or claim 3 and one of claims 4, 6 to 9, **characterized in that** in the second position (B) the element (6.11) has a larger distance from the feed device (2) than in the first position (A), wherein in particular in the second position (B), a printed label (5), which has been transferred to the element (6.11), can be moved in particular transversely to the transport direction (X) and in a direction parallel to the plane along which the package (1) is transported, without thereby protruding into the area, through which the package (1) passes during the transport.

11. The device according to claim 3 or claim 3 and one of claims 5 to 9, **characterized in that** in the first position (A), the element (6.11) has a larger distance from the feed device (2) than in the second position (B), wherein in particular in the first position (A) and/or between the first and second position (A, B), a printed label (5), which has been transferred to the element (6.11), can be moved in particular transversely to the transport direction (X) and in a direction parallel to the plane along which the package (1) is transported, without thereby protruding into the area through which the package (1) passes during the transport.

12. The device according to any one of the preceding claims, **characterized in that**, in the position (A; B) of the manipulator means (6.1) which is located closest to the feed device (2), the surface of the element (6.11), to which the label (5) can adhere, runs at an angle, in particular at an angle β between 20 and 80°, preferably between 30 and 65°, particularly preferably between 35 and 45°, to the plane, along which the package (1) is transported.

13. The device according to any one of the preceding claims, **characterized in that** the dispensing direction (S) runs parallel to the surface of the element (6.11) in the first position (A).

14. The device according to any one of the preceding claims, **characterized in that** the element (6.11) is connected to a clocked drive, which effects the circulating movement of the element (6.11), wherein the stroke length of the movement corresponds to the horizontal distance between pick-up position (I) and dispensing position (II).

15. The device according to any one of claims 3 to 4, 6 to 10 and 12 to 14, **characterized in that** the device has a control device, which is configured in such a manner that it can control the pivot movement of the manipulator means (6.1) and the circulating movement of the element (6.11) in such a manner that
- the circulating movement of the element (6.11) is stopped when the label (5) is transferred from the label dispensing unit (3.1) to the element (6.11),
- the manipulator means (6.1) is pivoted from the first position (A) into the second position (B) after the label (5) has been transferred to the element (6.11),
- in the second position (B) of the manipulator means (6.11), the circulating movement of the element (6.11) is carried out for the length of a stroke, wherein the stroke length of the movement corresponds to the horizontal distance between pick-up position (I) and dispensing position (II) and
- the manipulator means (6.1) is pivoted from the second position (B) into the first position (A) after the circulating movement has been stopped after carrying out the stroke.

16. The device according to any one of claims 3, 5 to 9 and 11 to 14, **characterized in that** the device has a control device, which is configured in such a manner that it can control the pivot movement of the manipulator means (6.1) and the circulating movement of the element (6.11) in such a manner that
- the circulating movement of the element (6.11) is stopped when the label (5) is transferred from the label dispensing unit (3.1) to the element (6.11),
- the manipulator means (6.1) is pivoted from the first position (A) into the second position (B) after the label (5) has been transferred to the element (6.11),
- the manipulator means (6.1) is pivoted back into the first position (A) after the second position (B) has been reached,
- wherein before, during and/or after the manipulator means (6.1) has been pivoted back from the second position (B) into the first position (A), the circulating movement of the element (6.11) is carried out for the length of a stroke, wherein the stroke length of the movement corresponds to the horizontal distance between pick-up position (I) and dispensing position (II).

17. A method for labeling individual packages (1), in particular using an apparatus according to any one of the preceding claims,
- wherein a package (1) is transported in a transport direction (X),
- wherein a label (5) that can be removed from a material strip (4) is printed,
- wherein the printed label (5) is transferred to an element (6.11) of a manipulator means (6.1) at a pick-up position (I), wherein the element (6.11) has at least a first section (6.11a) for picking up a printed label (5) and at least a second section (6.11b) for picking up a printed label (5), wherein at the pick-up position (I) the label (5) is transferred to the second section (6.11b) of the element (6.11),
- wherein the label (5) is moved by the manipulator means (6.1) from the pick-up position (I) into a transfer position (II) via at least one transport position (T, T'), wherein the element (6.11) carries out a circulating movement along a circulating path, wherein the first section (6.11a) and the second section (6.11b) are arranged on the circulating path of the element (6.11) and
- wherein the label (5) is applied to the package (1) at the dispensing position (II) by the second section (6.11b) of the element (6.11) of the manipulator means (6.1) whilst at the same time a further printed label (5) is arranged on the manipulator means (6.1) in the pick-up position (I) or one of the transport positions (T),
**characterized in that** the respective label (5) is moved transversely to the transport direction (X) by the element (6.11) which has a straight course and runs transversely to the transport direction in the area between the pick-up position (I) and the dispensing position (II) or in the area between the pick-up position (I) and the transport position (T') which is located in the same vertical plane as the dispensing position (II).

18. The method according to claim 17, **characterized in that** the manipulator means (6.1) is pivoted from a first position (A) into a second position (B) after the respective label (5) has been transferred to the manipulator means (6.1) at the pick-up position (I), the label (5) is then moved across a distance, which corresponds to the horizontal distance between the pick-up position (I) and the dispensing position (II), the manipulator means (6.1) is then pivoted from the second position (B) back into the first position (A) and the label (5) is then applied to the package (1), wherein in particular it is provided that after the manipulator means (6.1) has been pivoted back from the second position (B) into the first position (A), another label (5) is transferred to the manipulator means (6.1) at the pick-up position (I).

19. The method according to claim 17, **characterized in that** the manipulator means (6.1) is pivoted from a first position (A) into a second position (B) after the respective label (5) has been transferred to the manipulator means (6.1) at the pick-up position (I), the label (5) is then moved across a distance, which corresponds to the horizontal distance between the pick-up position (I) and the dispensing position (II), wherein the movement of the label (5) takes place before, during and/or after the manipulator means (6.1) has been pivoted back from the second position (B) into the first position (A), the manipulator means (6.1) is then pivoted from the first position (A) into the second position (B) and the label (5) is then applied to the package, wherein in particular it is provided that after the manipulator means (6.1) has been pivoted back from the second position (B) into the first position (A), another label (5) is transferred to the manipulator means (6.1) at the pick-up position (I).

## Revendications

1. Dispositif pour l'étiquetage de paquets individuels (1),
- avec un dispositif d'avance (2) destiné au transport de chaque paquet (1) dans une direction de transport (X),
- avec un dispositif d'impression (3) destiné à imprimer une étiquette (5) qui peut être détachée d'une bande de matière (4), sachant que le dispositif d'impression (3) est doté d'une unité de distribution d'étiquettes (3.1) pour la distribution de chaque étiquette imprimée (5), dans une direction de distribution (S), et
- avec un dispositif d'application (6) destiné à appliquer l'étiquette imprimée (5) sur le paquet (1) respectif, sachant que le dispositif d'application (6) est doté d'un moyen de manipulation (6.1) destiné à amener l'étiquette imprimée (5) d'une position de réception (I), dans laquelle l'étiquette imprimée (5) peut être transférée, dans la direction de distribution (S), de l'unité de distribution d'étiquettes (3.1) au moyen de manipulation (6.1), dans une position de distribution (II), dans laquelle l'étiquette imprimée (5) peut être appliquée sur le paquet (1) par le moyen de manipulation (6.1), ceci par l'intermédiaire d'au moins une position de transport (T, T'),
sachant que le moyen de manipulation (6.1) est doté d'un élément (6.11) qui peut exécuter un déplacement orbital le long d'un parcours orbital, sachant que l'élément (6.11) est doté d'au moins une première section (6.11a), qui est destinée à la réception d'une étiquette imprimée (5) et d'au moins une deuxième section (6.11b), qui est destinée à la réception d'une étiquette imprimée (5), sachant que la première section (6.11a) et la deuxième section (6.11b) sont disposées sur le parcours orbital de l'élément (6.11),
**caractérisé en ce que**, dans la zone située entre la position de réception (I) et la position de distribution (II), ou dans la zone située entre la position de réception (I) et la position de transport (T'), qui se trouve sur le même plan vertical que la position de distribution (II), le moyen de manipulation (6.1) décrit une ligne droite et s'étend transversale par rapport à la direction de transport (X).

2. Dispositif selon la revendication 1,
**caractérisé en ce que** la première section (6.11a) et la deuxième section (6.11b) peuvent être amenées dans la position de réception (I), dans chaque position de transport (T, T') et dans la position de distribution (II) par déplacement de l'élément (6.11) et / ou du moyen de manipulation (6.1).

3. Dispositif selon revendication 1 ou 2,
**caractérisé en ce que** le moyen de manipulation (6.1) peut pivoter autour d'un axe (6,2), sur un angle de pivotement (α), entre une première position (A) et une deuxième position (B), sachant que l'angle de pivotement (α) entre la première position (A) et la deuxième position (B) est situé en particulier entre 5 et 60 °, de préférence entre 30 et 45 °, en particulier de préférence entre 35 et 40 °.

4. Dispositif selon la revendication 3,
**caractérisé en ce que** l'élément (6.11), dans la première position (A) du moyen du manipulation (6.1), par rapport au dispositif d'avance (2) et au dispositif d'impression (3), défile devant l'unité de distribution d'étiquettes (3.1) et le dispositif d'avance (2) de manière à ce que, dans la position de réception (I), une étiquette imprimée (5) puisse être transférée de l'unité de distribution d'étiquettes (3.1) à l'élément (6.11), dans la direction de distribution (S), et que, simultanément, dans la position de distribution (II), une étiquette (5), transférée à l'élément (6.11), puisse être appliquée sur le paquet (1), sachant en particulier que le moyen de manipulation (6.1), dans la première position (A), est orienté vers le dispositif d'avance (2) de manière à ce que, dans la position de distribution (II), l'étiquette (5) puisse faire saillie dans une zone que le paquet (1) devra parcourir lors du transport.

5. Dispositif selon la revendication 3,
**caractérisé en ce que**, dans la première position (A) du moyen de manipulation (6.1) par rapport au dispositif d'avance (2) et au dispositif d'impression (3), l'élément (6.11) défile devant l'unité de distribution d'étiquettes (3.1) et le dispositif d'avance (2) de manière à ce que, dans la position de réception (I), une étiquette imprimée (5) puisse être transférée de l'unité de distribution d'étiquettes (3.1) à l'élément (6.11) dans la direction de distribution (S) et que, simultanément, à l'une des positions de transport (T'), une étiquette (5) délivrée à l'élément (6.11) puisse être reliée à l'élément (6.11), sachant en particulier que le moyen de manipulation (6.1), dans la deuxième position (B), est orienté vers le dispositif d'avance (2) de manière à ce que l'étiquette (5), dans la position de distribution (II), puisse faire saillie dans une zone que le paquet (1) devra parcourir lors du transport.

6. Dispositif selon l'une des revendications précédentes,
**caractérisé en ce que** le moyen de manipulation (6.1) est configuré de manière à ce que l'étiquette (5) puisse adhérer à l'élément (6.11) et qu'il est en particulier doté d'un moyen destiné à générer une dépression, ou d'un moyen destiné à générer une charge électrostatique, sachant que le moyen de manipulation est en particulier configuré de manière à ce que ledit moyen puisse être connecté et déconnecté et / ou que sa puissance puisse être réduite.

7. Dispositif selon l'une des revendications précédentes,
**caractérisé en ce que** l'élément (6.11), pouvant exécuter le déplacement orbital, est une bande sans fin (6.11), qui, de préférence, est composée d'au moins deux sangles ou sections de sangle parallèles, qui, de préférence, sont disposées à distance l'une de l'autre, et / ou qu'elle est dotée de perforations ou de fentes, sachant, en particulier, que le moyen de manipulation (6.1) est doté d'une plaque (6.12) perforée ou fendillée, qui s'étend au moins de la position de réception (I), dans laquelle une étiquette (5) peut être chaque fois transférée au moyen de manipulation (6.1), jusqu'à la position de distribution (II), dans laquelle une étiquette (5) peut être appliquée sur le paquet (1), ou jusqu'à une position de transport (T'), qui est située sur le même plan vertical que la position de distribution (II), sachant que la bande sans fin (6.11) porte, au moins par sections, contre la plaque (6.12), la plaque (6.2) étant située de préférence dans la zone entre la position de réception (I) et la position de distribution (II) ou dans la zone entre la position de réception (I) et la position de transport (T'), qui se trouve sur le même plan vertical que la position de distribution (II), et s'étend en particulier transversalement par rapport à la direction de transport (X).

8. Dispositif selon l'une des revendications précédentes,
**caractérisé en ce que** le dispositif d'avance (2) est doté de deux bandes de transport (2.1, 2.2), dont l'une ou les deux est / sont réalisée / réalisées en particulier en tant que bande à arête de coupe, lesquelles bandes peuvent se déplacer dans la direction de transport (X) et sont disposées l'une par rapport à l'autre de manière à ce que chaque paquet (1) puisse parvenir d'une bande de transport (2.1) à l'autre bande de transport (2.2), les bandes de transport (2.1, 2.2) étant en particulier en alignement l'une par rapport à l'autre dans la direction de transport (X), sachant qu'entre les bandes de transport (2.1, 2.2) est prévue une fente (7) s'étendant dans la direction de transport (X), a travers laquelle l'étiquette imprimée (5) peut être appliquée sur le paquet (1) par le moyen de manipulation (6.1).

9. Dispositif selon la revendication 3 ou la revendication 3 et l'une des revendications 4 à 8, **caractérisé en ce que** l'axe (6.2) s'étend transversalement par rapport à la direction de transport (X) et dans une direction parallèle au plan, le long duquel le paquet (1) est transporté.

10. Dispositif selon la revendication 3 ou la revendication 3 et l'une des revendications 6 à 9,
**caractérisé en ce que**, dans la deuxième position (B), l'élément (6.11) est distancé du dispositif d'avance (2) d'un intervalle plus grand que dans la première position (A), sachant en particulier que, dans la deuxième position (B), une étiquette imprimée (5) délivrée à l'élément (6.11) peut, en particulier, être déplacée transversalement par rapport à la direction de transport (X) et dans une direction parallèle au plan, le long duquel le paquet (1) est transporté, sans que, cependant, elle fasse saillie dans la zone traversée par le paquet (1) pendant le transport.

11. Dispositif selon la revendication 3 ou la revendication 3 et l'une des revendications 5 à 9,
**caractérisé en ce que**, dans la première position (A), l'élément (6.11) est distancé du dispositif d'avance (2) d'un intervalle plus grand que dans la deuxième position (B), sachant en particulier que, dans la première position (A) et / ou entre la première position et la deuxième position (A, B), une étiquette imprimée (5), transférée à l'élément (6.11), peut être déplacée en particulier transversalement par rapport à la direction de transport (X) et dans une direction parallèle au plan, le long duquel le paquet (1) est transporté, sans que cependant elle fasse saillie dans la zone traversée par le paquet (1) pendant le transport.

12. Dispositif selon l'une des revendications précédentes,
**caractérisé en ce que** la surface de l'élément (6.11), sur laquelle l'étiquette (5) doit adhérer, s'étend angulairement, dans la position (A ; B) du moyen de manipulation (6.1) la plus proche du dispositif d'avance (2), l'angle ß étant en particulier situé entre 20 et 80 °, de préférence entre 30 et 65 °, en particulier de préférence entre 35 et 45 °, par rapport au plan le long duquel le paquet (1) est transporté.

13. Dispositif selon l'une des revendications précédentes,
**caractérisé en ce que** la direction de distribution (S) s'étend parallèlement à la surface de l'élément (6.11) dans la première position (A).

14. Dispositif selon l'une des revendications précédentes,
**caractérisé en ce que** l'élément (6.11) est relié à un entraînement cyclique, qui génère le mouvement orbital de l'élément (6.11), sachant que la longueur du cycle du mouvement correspond à l'intervalle horizontal entre la position de réception (I) et la position de distribution (II).

15. Dispositif selon l'une des revendications 3 à 4, 6 à 10 et 12 à 14,
**caractérisé en ce que** le dispositif est doté d'un système de commande, qui est configuré de manière à ce qu'il puisse commander le mouvement de pivotement du moyen de manipulation (6.1) et le mouvement orbital de l'élément (6.11) de manière à ce que
- quand l'étiquette (5) est transférée de l'unité de distribution d'étiquettes (3.1) à l'élément (6.11), le mouvement orbital de l'élément (6.11) soit stoppé
- après que l'étiquette (5) ait été délivrée à l'élément (6.11), le moyen de manipulation (6.1) soit pivoté de la première position (A) dans la deuxième position (B),
- dans la deuxième position (B) du moyen de manipulation (6.1), le mouvement orbital de l'élément (6.11) soit exécuté pour la longueur d'un cycle, sachant que la longueur de cycle du déplacement ment correspond à l'intervalle horizontal entre la position de réception (I) et la position de distribution (II), et
- après que le mouvement orbital ait été stoppé après l'exécution du cycle, le moyen de manipulation (6.1) soit pivoté de la deuxième position (B) dans la première position (A).

16. Dispositif selon l'une des revendications 3, 5 à 9 et 11 à 14,
**caractérisé en ce que** le dispositif est doté d'un système de commande, qui est configuré de manière à ce qu'il puisse commander le mouvement de pivotement du moyen de manipulation (6.1) et le mouvement orbital de l'élément (6.11) de manière à ce que
- quand l'étiquette (5) est transférée de l'unité de distribution d'étiquettes (3.1) à l'élément (6.11), le mouvement orbital de l'élément (6.11) soit stoppé,
- après que étiquette (5) ait été transférée à l'élément (6.11), le moyen de manipulation (6.1) est pivoté de la première position (A) dans la deuxième position (B),
- après que la deuxième position (B) ait été atteinte, le moyen de manipulation (6.1) est ramené par pivotement dans la première position (A),
- sachant que, avant, pendant et / ou après que le moyen de manipulation (6.1) ait été ramené de la deuxième position (B) dans la première position (A), le mouvement orbital de l'élément (6.11) est exécuté pour la longueur d'un cycle, sachant que la longueur de cycle du déplacement correspond à l'intervalle horizontal entre la position de réception (I) et la position de distribution (II).

17. Procédé d'étiquetage de paquet (1) individuels, en particulier avec utilisation d'un dispositif selon l'une des revendications précédentes,
- dans lequel un paquet (1) est transporté dans une direction de transport (X),
- dans lequel une étiquette (5), qui peut être détachée d'une bande de matière, est imprimée,
- dans lequel l'étiquette imprimée (5) est transférée, dans une position de réception (I), à un élément (6.11) du moyen de manipulation (6.1), sachant que l'élément (6.11) est doté d'au moins une première section (6.11a) destinée à la réception d'une étiquette imprimée (5) et d'au moins une deuxième section (6.11b) destinée à la réception d'une étiquette imprimée (5), sachant que l'étiquette (5) dans la position de réception (I) est transférée à la deuxième section (6.11b) de l'élément (6.11),
- dans lequel l'étiquette (5) est déplacée par le moyen de manipulation (6.1) de la position de réception (I) dans une position de distribution (II) par l'intermédiaire d'au moins une position de transport (T, T'), sachant que l'élément (6.11) décrit un mouvement orbital le long d'un parcours orbital, sachant que la première section (6.11a) et la deuxième section (6.11b) sont disposées sur le parcours orbital de l'élément (6.11), et
- dans lequel l'étiquette (5), dans la position de distribution (II), est appliquée, à partir de la deuxième section (6.11b) de l'élément (6.11) du moyen de manipulation (6.1), sur le paquet (1), pendant que, simultanément, une autre étiquette imprimée (5) est disposée sur le moyen de manipulation (6.1), dans la position de réception (I) ou dans une position de transport (T),
**caractérisé en ce que** l'étiquette (5) est déplacée transversalement par rapport à la direction de transport (X) par l'élément (6.11) qui, dans la zone située entre la position de réception (I) et la position de distribution (II), ou dans la zone située entre la position de réception (I) et la position de transport (T'), qui se trouve sur le même plan vertical que la position de distribution (II), décrit une ligne droite et transversale par rapport à la direction de transport (X).

18. Procédé selon la revendication 17,
**caractérisé en ce que**, après qu'une étiquette (5), dans la position de réception (I), ait été transférée au moyen de manipulation (6.1), le moyen de manipulation (6.1) est pivoté d'une première position (A) dans une deuxième position (B), puis l'étiquette (5) est déplacée sur un parcours, qui correspond à l'intervalle horizontale entre la position de réception (I) et la position de distribution (II), puis le moyen de manipulation (6.1) est repivoté de la deuxième position (B) dans la première position (A) et l'étiquette (5) est alors appliquée sur le paquet (1), sachant qu'il est prévu en particulier que, après le reepivotement du moyen de manipulation (6.1) de la deuxième position (B) dans la première position (A), une autre étiquette (5) est transférée au moyen de manipulation (6.1) dans la position de réception (I).

19. Procédé selon la revendication 17,
**caractérisé en ce que**, après qu'une étiquette (5), dans la position de réception (I), ait été transférée au moyen de manipulation (6.1), le moyen de manipulation (6.1) est pivoté d'une première position (A) dans une deuxième position (B), puis l'étiquette (5) est déplacée sur un parcours, qui correspond à l'intervalle horizontale entre la position de réception (I) et la position de distribution (II), sachant que le déplacement de l'étiquette (5) est effectué avant, pendant et / ou après le repivotement du moyen de manipulation (6.1) de la deuxième position (B) dans la première position (A), le moyen de manipulation (6.1) étant ensuite repivoté de la première position (A) dans la deuxième position (B), et l'étiquette (5) étant alors appliquée sur le paquet (1), sachant qu'il est prévu en particulier que, après le reepivotement du moyen de manipulation (6.1) de la deuxième position (B) dans la première position (A), une autre étiquette (5) soit transférée au moyen de manipulation (6.1) dans la position de réception (I).
